# EUROPÄISCHE PATENTSCHRIFT

(11) **EP 0 861 040 B1**
(45) Veröffentlichungstag und Bekanntmachung des Hinweises auf die Patenterteilung: **20.10.1999**
(21) Anmeldenummer: 96923977.1
(22) Anmeldetag: 08.07.1996
(51) Int. Cl.: A47H 5/14

(54) **VORHANG, INSBESONDERE RAFFVORHANG**
CURTAIN, IN PARTICULAR A CURTAIN TO BE GATHERED
RIDEAU, NOTAMMENT RIDEAU A RESSERRER

(30) Priorität: 15.11.1995 DE 29518057 U
(43) Veröffentlichungstag der Anmeldung: 02.09.1998
(73) Patentinhaber: Prosch, Dieter, 22083 Hamburg (DE)
(72) Erfinder: Prosch, Dieter, 22083 Hamburg (DE)
(74) Vertreter: Richter, Werdermann & Gerbaulet
(86) Internationale Anmeldenummer: EP9602984
(87) Internationale Veröffentlichungsnummer: WO9717876

(56) Entgegenhaltungen:
- EP-A- 0 520 955
- DE-A- 3 714 105
- DE-A- 3 931 090
- DE-C- 4 439 423

## Beschreibung

### Anwendungsgebiet

Die Erfindung betrifft einen Vorhang, insbesondere Raffvorhang, mit am Vorhangstoff angebrachten Führungs- und Umlenkelementen für die Zugschnüre, wobei der Befestigungsplatten mit Ringen oder Ösen tragende Vorhangstoff mittels eines Haftverschlußbandes an einer mit dem Gebäude fest verbundenen Tragschiene befestigt ist.

### Stand der Technik

Durch die DE-A-37 14 105 ist ein Raffvorhang mit am Vorhangstoff angebrachten Führungs- und Umlenkelementen für die Zugschnüre bekannt, bei dem jedes Umlenkelement aus einer mit dem Vorhangstoff verbundenen Befestigungsplatte besteht, die vorzugsweise einstückig mit einer von ihr herabhängenden Führungsöse fest verbunden ist. Das die Befestigungsplatte mit der Öse tragende Vorhangmaterial ist mittels eines textilen Haftverschlußbandes an der mit dem Gebäude fest verbundenen Tragschiene befestigt. Der Vorhang ist somit an der Tragschiene mittels eines Haftverschlußbandes, das aus einem Flauschband und einem Klettband besteht, befestigt. Die Befestigungsplatten mit den Ösen für die Zugschnüre sind dabei an dem einen Teil - Flauschband oder Klettband - des Haftverschlußbandes befestigt, das wiederum mit dem anderen Teil in Haftverbindung gebracht wird, das an der Tragschiene befestigt ist. Diese konstruktive Ausgestaltung ist jedoch nur anwendbar bei leichtgewichtigen Vorhangstoffen.

Bei der Verwendung von schweren Vorhangstoffen wirkt sich die durch das hohe Gewicht bedingte Zugkraft auf die Haftverbindung aus mit der Folge, daß durch den starken Zug sich das Flauschband von dem Klettband des Haftverschlußbandes löst.

### Aufgabe, Lösung, Vorteil

Aufgabe der vorliegenden Erfindung ist es, bei einem Vorhang der eingangs genannten Art eine Befestigung auch unter Verwendung eines Haftverschlußbandes für schwere Vorhangstoffe zu schaffen, bei der die durch das Vorhanggewicht bedingten Zugkräfte nicht auf das Haftverschlußband einwirken, sondern in das Befestigungssystem am Gebäude geleitet werden.

Diese Aufgabe wird durch die im Anspruch 1 gekennzeichneten Merkmale gelöst.

Danach besteht die Erfindung darin, daß die Befestigungsplatten zur Herstellung einer kraftschlüssigen Wirkverbindung mit der am Gebäude befestigten Tragschiene über senkrechte Zugkräfte aufnehmende, lösbare Trag- und Verbindungselemente verbunden sind.

Diese Trag- und Verbindungselemente bestehen aus einem an jeder Befestigungsplatte befestigten oder angeformten, waagerecht verlaufenden Steg und aus einer an der Tragschiene ausgebildeten, in Tragschienenlängsrichtung verlaufenden Eingriffsnut für die Befestigungsplattenstege. Durch den Eingriff der Stege der Befestigungsplatten in die Eingriffsnut an der Tragschiene wird eine kraftschlüssige Verbindung geschaffen und die sonst auf das Haftverschlußband einwirkenden Zugkräfte werden über die Trag- und Verbindungselemente in die Tragschiene geleitet und somit von der Gebäudewand aufgenommen, an der die Tragschiene befestigt ist. Auf diese Weise wird ein unbeabsichtigtes Lösen des Haftverschlußbandes vermieden, da die durch das Vorhanggewicht auftretenden Zugkräfte nicht mehr in das Haftverschlußband geleitet werden. Es ist somit keine Zugbelastung mehr auf das Haftverschlußband gegeben.

Vorteilhafte Ausgestaltungen der Erfindung sind in den Unteransprüchen gekennzeichnet.

Hier ist besonders vorteilhaft die Ausgestaltung der Tragschiene, die ein stegartiges Querschnittsprofil aufweist, das aus einem ersten U-Profil mit waagerecht verlaufenden Schenkeln und einem diese miteinander verbindenden, mit einem ersten Abschnitt über den unteren Schenkel hinaus verlängerten Steg, wobei der obere waagerechte Schenkel mit einem Abschnitt über den Schenkelverbindungssteg hinausgeführt ist und die freien Enden der Schenkel einander zugekehrte, abgewinkelte Abschnitte aufweisen, und aus einem zweiten, parallel zum ersten Abschnitt verlaufenden, an dem freien Ende des unteren Schenkels des ersten U-Profils angeformten Abschnitt besteht, wobei der erste Abschnitt an seinem freien Ende einen U-profilförmigen, die Eingriffsnut für die Befestigungsplattenstege bildenden dritten Abschnitt mit nach außen gerichteter Befestigungsplattenstegeingriffsöffnung aufweist, und wobei der dritte, beidseitig zum ersten Stegabschnitt verlängerte Abschnitt und das freie untere Ende des zweiten Abschnittes unter Ausbildung einer Öffnung einander zugekehrte Abschnitte aufweist, wobei die in der Tragschiene ausgebildeten Öffnungen zur Aufnahme der Befestigungseinrichtung für die Aufwickelwelle für den Vorhangstoff und für die Befestigungseinrichtung der Tragschiene an einer Gebäudewand dienen.

Eine weitere Ausführungsform der Erfindung besteht darin, daß jedes Umlenkelement aus einer mit dem Vorhangstoff selbst fest verbundenen oder lösbaren Befestigungsplatte besteht, die ihrerseits mit einer von ihr herabhängenden Führungsöse fest verbunden und mit dieser aus einem Stück gefertigt ist, wobei auch eine zweiteilige Ausgestaltung möglich ist.

Die Erfindung betrifft ferner einen Vorhang, insbesondere bestehend aus einer an einer Wand oder der Decke eines Raumes befestigbaren Befestigungsschiene mit einem an dieser mit seiner oberen Randkante befestigten Vorhang und mit mehreren, in Befestigungsschienenlängsrichtung verlaufenden nutenförmigen Führungen zur Aufnahme von mindestens zwei Spulengehäusen oder Halterungen mit je einer quer zur Befestigungsschienenlängsrichtung verlaufenden, einendseitig ein Kettenrad tragenden Aufwickelwelle und mit einer mit den Kettenrädern der Aufwickelwellen in Wirkverbindung stehenden endlosen, mit einem Antrieb verbundenen und an dem einen Ende der Befestigungsschiene umgelenkten Bedienungskette und zur Aufnahme der Kettentrume der Bedienungskette, wobei die über die Bedienungskette betätigbaren Aufwickelwellen zum Aufwickeln von Zugschnüren dienen, die mit ihrem einen Ende an den Aufwickelwellen und mit ihren anderen Enden an der unteren Randkante des Vorhanges befestigt sowie durch zwischen der oberen Randkante des Vorhanges an diesem verteilt angeordnete Führungsschlaufen geführt sind.

Bei diesem Vorhang sind nach einer ersten Ausführungsform an der Unterseite der Befestigungsschiene mindestens zwei erste Spulengehäuse mit Aufwickelwellen und Kettenrädern für die an der unteren Randkante des Vorhanges befestigten Zugschnüre zum Raffen und Entraffen des Vorhanges angeordnet, wobei die Kettenräder der Aufwickelwellen der ersten Spulengehäuse auf einer der beiden Längsseiten der Befestigungsschiene liegen und mit einer ersten, endlosen Bedienungskette mit in Führungen der Befestigungsschiene geführten Kettentrumen in Wirkverbindung stehen. Die Führung dieser ersten Bedienungskette ist derart, daß diese mit einem Bedienungskettenabschnitt parallel zur senkrechten Längsseitenkante des Vorhanges verläuft. Des weiteren ist an der Unterseite der Befestigungsschiene ein zweites Spulengehäuse mit einer Aufwickelwelle und einem Kettenrad für eine an der unteren Randkante des Vorhanges befestigte Zugschnur zum fächerartigen Raffen des Vorhanges angeordnet. Das Kettenrad der Aufwickelwelle dieses zweiten Spulengehäuses liegt auf der den Kettenrädern der Aufwickelwellen der ersten Spulengehäuse abgekehrten Längsseite der Befestigungsschiene. Das Kettenrad der Aufwickelwelle des zweiten Spulengehäuses steht mit einer zweiten, endlosen Bedienungskette mit in Führungen der Befestigungsschiene geführten Kettentrumen in Wirkverbindung. Die Anordnung und Führung dieser zweiten Befestigungskette ist derart, daß diese mit einem Bedienungskettenabschnitt, der parallel zur senkrechten Längskante des Vorhanges verläuft, auf derjenigen Seite des Vorhanges zu liegen kommt, auf der auch der Bedienungskettenabschnitt der ersten Bedienungskette verläuft, so daß eine Bedienung des Vorhanges über auf einer Seite des Vorhanges liegende Bedienungskettenabschnitte erfolgt. Die erste Bedienungskette dient zum Raffen und Entraffen des Vorhanges, während vermittels der zweiten Bedienungskette der Vorhang so betätigt wird, daß ein fächerartiges Raffen des Vorhanges möglich ist, wobei bei einer Umkehrung der Bewegungsrichtung der Bedienungskette die fächerartige Raffung des Vorhanges aufgehoben werden kann.

Nach der weiteren Ausführungsform der Erfindung weist der Raffvorhang in etwa eine gleiche Ausgestaltung und Anordnung wie vorangehend beschrieben auf, jedoch sind die beiden Bedienungsketten mit ihren Bedienungskettenabschnitten derart geführt, daß der eine Bedienungskettenabschnitt auf der einen Seite des Vorhanges und der andere Bedienungskettenabschnitt auf der anderen Seite des Vorhanges zu liegen kommt, so daß die Bedienung der Bedienungsketten an zwei verschiedenen Seiten des Vorhanges vorzunehmen ist.

Da die Spulengehäuse mit den Aufwickelwellen und den Kettenrädern gleich ausgebildet sind, können die Spulengehäuse mal linksseitig und mal rechtsseitig an die Unterseite der Befestigungsschiene gesetzt werden, wo sie in der in der Führungsschiene vorgesehenen Führung/Halterung vermittels Klemmsitz so gehalten sind, daß sowohl ein Lösen als auch ein Verschieben der Spulengehäuse an der Befestigungsschiene möglich ist. Die Anordnung der Spulengehäuse an der Befestigungsschiene ist dabei jedoch derart, daß in der angesetzten bzw. eingesetzten Stellung die Spulengehäuse an der Befestigungsschiene gleichzeitig gegen ein Verschieben arretiert werden, um zu verhindern, daß bei einer Betätigung der Kettenräder der Aufwickelwellen der Spulengehäuse vermittels der Bedienungsketten sich die Spulengehäuse an der Befestigungsschiene selbsttätig verschieben.

Die Möglichkeit, einen Vorhang einerseits raffen und entraffen zu können und andererseits den gleichen Vorhang auch fächerartig zu raffen, wird dadurch erreicht, daß die für das Raffen und Entraffen des Vorhanges vorgesehenen Spulengehäuse an der Befestigungsschiene derart angeordnet sind, daß die Kettenräder der Aufwickelwellen aller dieser Spulengehäuse auf einer Längsseite der Befestigungsschiene liegen. Die für das fächerartige Raffen zuständigen und vorgesehenen Spulengehäuse sind dann so angeordnet, daß deren Kettenräder der Aufwickelwellen für den entsprechenden Kettenzug auf der anderen Längsseite der Befestigungsschiene liegen, so daß die beiden, die Kettenräder betätigenden Bedienungsketten parallel zu den beiden Längsseiten der Befestigungsschiene verlaufen. Dabei ist eine Anordnung der beiden Bedienungsketten derart möglich, daß die Kettentrume einer jeden Bedienungskette übereinanderliegen und am Ende der Befestigungsschiene entsprechend umgelenkt werden, wobei jedoch auch nach einer weiteren Ausführungsform die Kettentrume einer jeden Bedienungskette nebeneinander verlaufen und ebenfalls an dem Ende der Befestigungsschiene umlaufen, so daß dann die beiden Bedienungsketten mit ihren Kettentrumen in zwei Ebenen übereinanderliegen.

Über die Bedienungsketten und durch deren Eingriff in die Kettenräder der Aufwickelwellen in den Spulengehäusen werden die Aufwickelwellen in Umdrehung versetzt und je nach Umlaufrichtung der Aufwickelwellen werden die an der unteren Randkante des Vorhanges befestigten Zugschnüre aufgerollt oder abgerollt.

Aufgrund dieser Ausgestaltung ist es möglich, bei einem Vorhang gemäß der eingangs beschriebenen Art den Vorhang nicht nur zu raffen und zu entraffen, sondern auch fächerartig zu raffen und zu entraffen.

Die Erfindung sieht weiter eine Ausgestaltung vor, nach der der Vorhang an seiner Rückseite mindestens eine U-förmig durch zwei an dem Vorhang benachbart zu seiner oberen Randkante befestigte Führungsringe geführte Zugschnur mit zwei quer zur Aufwickelwelle verlaufenden und mit ihren freien Enden an der unteren Randkante des Vorhanges befestigten Zugschnurabschnitten und mit einem zwischen den beiden Führungsringen ausgebildeten, parallel zur Aufwickelwelle verlaufenden, die Zugschnurabschnitte verbindenden Zugschnurverbindungsabschnitt aufweist und die Aufwickelwelle auf ihrem Umfang mindestens einen mit seinem Umlaufbereich im Bereich des Zugschnurverbindungsabschnittes liegenden nocken- oder hakenförmigen Zugschnurmitnehmer trägt, der im entrafften Zustand des Vorhanges außer Eingriff mit dem Zugschnurverbindungsabschnitt steht und der zum Aufwickeln der Zugschnüre auf die Aufwickelwelle während des Vorhangraffvorganges bei umlaufender Aufwickelwelle die Zugschnurverbindungsabschnitte ergreift.

Mit einem derart ausgebildeten Raffvorhang ist erstmals die Möglichkeit gegeben, eine Wirkverbindung zwischen den Zugschnüren des Vorhanges und der Aufwickelwelle zu lösen und herzustellen, ohne daß es hierzu einer aufwendigen Technik bedarf. Im entrafften Zustand des Vorhanges steht der Zugschnurmitnehmer an der Aufwickelwelle außer Eingriff mit der U-förmig an der Rückseite des Vorhanges geführten Zugschnur, während bereits zu Beginn der Umlaufbewegung der Aufwickelwelle der Zurschnurmitnehmer die Zugschnur mit ihrem im Bereich der Aufwickelwelle liegenden Abschnitt ergreift, so daß bei einer weiteren Umdrehung der Aufwickelwelle die von dem Zugschnurmitnehmer erfaßte Zugschnur auf die Aufwickelwelle aufgewickelt wird, wobei gleichzeitig der Vorhang gerafft wird. Die Wirkverbindung zwischen der Zugschnur und ihrer Aufwickelwelle wird über die Umlaufrichtung und -bewegung der Aufwickelwelle gesteuert, so daß im entrafften Zustand des Vorhanges dieser von der Befestigungsschiene mühelos abgetrennt werden kann. Die lösbare Befestigung des Vorhanges an der Befestigungsschiene erfolgt zweckmäßigerweise über eine klettverschlußartig ausgebildete Verbindung, so daß nicht nur das Lösen des Vorhanges von der Befestigungsschiene mühelos und von jedermann durchführbar ist. Die Zugschnüre brauchen aufgrund der erfindungsgemäßen Ausgestaltung des Raffvorhanges nicht mehr einzeln von der Aufwickelwelle gelöst oder an diese angeschlossen werden. Lediglich eine U-förmige Führung der Zugschnüre an dem Vorhang und ein Zugschnurmitnehmer an der Aufwickelwelle reichen aus, um einen derart vorteilhaften Raffvorhang den Inhabern von Wohnungen od.dgl. zur Verfügung zu stellen.

Weist der Vorhang des Raffvorhanges eine größere Breite auf, so ist auch eine größere Anzahl von Zugschnüren erforderlich. Wesentlich ist jedoch immer, daß jede Zugschnur an der Rückseite des Vorhanges U-förmig geführt ist und daß an dem Vorhang eine Anzahsl von Führungsringen derart angebracht ist, daß parallel zur Aufwickelwelle verlaufende Zugschnurabschnitte gebildet werden, damit diese für den Aufwickelprozeß der Zugschnüre von dem Mitnehmer an der Aufwickelwelle ergriffen werden können. Die Anordnung der Führungsringe an dem Vorhang erfolgt im Bereich der Aufwickelwelle derart, daß die parallel zur Aufwickelwelle verlaufenden Zugschnurabschnitte im umlaufenden Bewegungsbereich des Zugschnurmitnehmers liegen, wenn dieser über die Umlaufbewegung der Aufwickelwelle in Bewegung gesetzt wird. Jede Zugschnur wird gebildet von einem Zugschnurpaar aus quer zur Aufwickelwelle verlaufenden Zugschnurabschnitten und einem diese Zugschnurabschnitte im Bereich der Aufwickelwelle verbindenden Zugschnurverbindungsabschnitt. Sind an der Rückseite des Vorhanges mehrere U-förmig geführte Zugschnüre vorgesehen, dann erfolgt deren Anordnung derart, daß die zwischen den Führungsringen an dem Vorhang ausgebildeten, parallel zur Aufwickelwelle verlaufenden Zugschnurabschnitte unterschiedlicher Länge so dicht beieinanderliegen, daß alle diese Zugschnurabschnitte vom Zugschnurmitnehmer erfaßt werden können.

### Kurzbeschreibung der Zeichnung

Ausführungsbeispiele der Erfindung werden nachstehend anhand der Zeichnung näher erläutert. Es zeigen
Fig. 1 in einer schaubildlichen Ansicht einen Abschnitt der Tragschiene mit an dieser befestigten Vorhangstoffaufwickelwelle und mit der Befestigung für die Tragschiene an einer senkrechten Gebäudewand und mit einer Befestigungsplatte vor dem Einsetzen ihres Steges in die Eingriffsnut an der Tragschiene,
Fig. 2 in einer Seitenansicht die Anordnung gemäß Fig.1, jedoch mit an der Tragschiene befestigter Befestigungsplatte,
Fig. 3 in einer Seitenansicht eine Befestigungsplatte mit dem Eingriffsteg und darüber angeordnetem Flauschband als Teil des Haftverschlußbandes,
Fig. 4 in einer Seitenansicht die Tragschiene mit der Eingriffsnut für den Befestigungsplattensteg und mit darüber angeordnetem Klettband als weiteres Teil des Haftverschlußbandes,
Fig. 5 in einer Seitenansicht die an der Tragschiene vermittels des Haftverschlußbandes befestigte Befestigungsplatte,
Fig. 6 in einer Seitenansicht die Befestigungsplatte mit dem Steg als Teil der Trag- und Verbindungselemente,
Fig. 7 eine Vorandersicht der Befestigungsplatte,
Fig. 8 einen senkrechten Querschnitt durch die Tragschiene,
Fig. 9 eine Vorderansicht einer Befestigungsplatte mit einer Öse als Führungs- und Umlenkelement für die Zugschnüre des Vorhanges,
Fig.10 eine Seitenansicht der Befestigungsplatte gemäß Fig.9,
Fig.11 in einer Vorderansicht einen Abschnitt des Vorhanges mit der Befestigungsplatte und Öse mit durch diese hindurchgeführter und umgelenkter Zugschnur,
Fig.12 einen senkrechten Schnitt gemäß Linie A-A in Fig.11,
Fig.13 eine schaubildliche Darstellung einer Ausführungsform, bei der das die Befestigungsplatte mit der Öse tragende Vorhangmaterial mittels eines Klettbandes an der Tragschiene befestigt ist,
Fig.14 in einer Vorderansicht einen Vorhang, wobei die Befestigungsplatte mit der Öse am oberen Ende des Raffrollomaterials befestigt ist,
Fig.15 einen senkrechten Schnitt gemäß Linie A-A in Fig.14,
Fig.16 in einer Vorderansicht eine andere Anordnung des Vorhanges mit der Befestigungsplatte mit der Öse,
Fig.17 einen senkrechten Schnitt gemäß Linie A-A in Fig.16,
Fig.18 eine Vorderansicht einer aus zwei plattenförmigen Abschnitten bestehenden Befestigungsplatte, die über einen dünnen Steg miteinander verbunden sind,
Fig.19 eine Seitenansicht der Befestigungsplatte nach Fig.18,
Fig.20 eine schaubildliche Ansicht der Befestigungsplatte mit aneinander geklappten plattenförmigen Abschnitten unter Ausbildung einer Öse durch den die Abschnitte miteinander verbindenden Steg,
Fig.21 in einer schaubildlichen Ansicht die beiden aufeinanderliegenden plattenförmigen Abschnitte mit ausgebildeter Öse,
Fig.22 eine Vorderansicht des Raffvorhanges mit Befestigungsschiene und entrafftem Vorhang,
Fig.23 eine Rückansicht des Raffvorhanges mit entrafftem Vorhang,
Fig.24 eine Rückansicht des entrafften Vorhanges mit den Zugschnüren und den Führungs- und Umlenkringen für die Zugschnüre von drei Zugschnurpaaren,
Fig.25 eine Vorderansicht der Befestigungsschiene mit der dem Zugschnurmitnehmer tragenden Aufwickelwelle für die Zugschnüre,
Fig.26 eine schematische Ansicht von oben des Vorhanges mit den Zugschnüren und der Aufwickelwelle mit dem Zugschnurmitnehmer in Nichteingriffstellung des Zugschnurmitnehmers in die Zugschnüre bei entrafftem Vorhang,
Fig.27 eine schematische Ansicht von oben des Vorhanges mit den Zugschnüren und der Aufwickelwelle mit dem Zugschnurmitnehmer in der Stellung des Zugschnurmitnehmers kurz vor dessen Eingriff in die Zugschnüre,
Fig.28 eine schematische Ansicht von oben des Vorhanges mit den Zugschnüren und der Aufwickelwelle mit dem Zugschnurmitnehmer in der Stellung des Zugschnurmitnehmers nach Eingriff in die Zugschnüre,
Fig.29 eine schematische Ansicht von oben des Vorhanges mit den Zugschnüren und der Aufwickelwelle mit dem Zugschnurmitnehmer in der Stellung der weitergedrehten Aufwickelwelle mit vom Zugschnurmitnehmer ergriffenen und mitgenommenen, bereits teilweise aufwickelten Zugschnüre während des Raffvorganges des Vorhanges,
Fig.30A,30B,30C verschiedene Ausgestaltungen des Zugschnurmitnehmers in Form von Haken und Nocken,
Fig.31 einen senkrechten Querschnitt durch die Aufwickelwelle mit am Wellenkörper angeformtem Zugschnurmitnehmer,
Fig.32 eine schematische Ansicht einer Aufwickelwelle mit drei ineinandergreifenden Zugschnurpaaren und mit einem Zugschnurmitnehmer und
Fig.33 eine schematische Ansicht einer Aufwickelwelle mit drei nebeneinanderliegenden Zugschnurpaaren mit drei Zugschnurmitnehmern.

### Detaillierte Beschreibung der Erfindung und bester Weg zur Ausführung der Erfindung

Ein in Fig.1 nicht dargestellter Vorhang, insbesondere Raffvorhang, ist mit am Vorhangstoff angebrachten Führungs- und Umlenkelementen für die Zugschnüre versehen, die als Befestigungsplatten 20 ausgebildet sind. Jede Befestigungsplatte 20 besteht gemäß Fig.6 und 7 aus einer etwa quadratischen, rechteckförmigen oder eine andere geometrische Form aufweisenden Plattenfläche 22, die in ihrem unteren Bereich 22a einen waagerecht verlaufenden, im rechten Winkel aus der Befestigungsplattenfläche auskragenden Steg 31 aufweist. Der plattenförmige Abschnitt 22 erstreckt sich über den Steg 31 und läuft in einen etwa dreieckförmigen Abschnitt 23 aus, dessen Ränder 23a,23b bogenförmig eingezogen sind. An diesen Plattenabschnitt 23 ist ein senkrecht zur Befestigungsplattenfläche stehender Ring oder Öse 21 für die in der Zeichnung nicht dargestellten Zugschnüre angeformt.

Zur Befestigung des Vorhanges an einer senkrechten Wand ist eine Tragschiene 10 vorgesehen, an der die am Vorhang befestigten Befestigungsplatten 20 vermittels eines Haftverschlußbandes 40 befestigt werden (Fig.1 und 2).

Die Tragschiene 10 weist ein stegartiges Querschnittsprofil 100 auf, in dem Öffnungen 101a und 106 ausgebildet sind, von denen die Öffnung 106 zur Aufnahme der Befestigungseinrichtung 16 für eine Vorhangaufwickelwelle 17 dient, während die andere Öffnung 101a die Befestigungseinrichtung 15 für die Befestigung der Tragschiene 10 an einer senkrechten Wand oder einer Gebäudedecke aufweist (Fig.1).

Die Befestigung der Befestigungsplatten 20 an der Tragschiene 10 erfolgt mittels eines Haftverschlußbandes 40. Dieses Haftverschlußband 40 besteht aus einem Flauschband 41 und einem Klettband 141. Bei dem in Fig. 3 und 4 gezeigten Ausführungsbeispiel ist an der Befestigungsplatte 20 das Flauschband 41 des Haftverschlußbandes 40 und an der der Befestigungsplatte 20 gegenüberliegenden Wandfläche der Tragschiene 10 das Klettband 141 als zweiter Teil des Haftverschlußbandes 40 befestigt, so daß bei einem Ansetzen der Befestigungsplatte 20 an die Tragschiene 10 das Flauschband 41 mit dem Klettband 141 eine Haftverbindung eingeht, die, falls gewünscht, lösbar ist (Fig.5).

Die Tragschiene 10 weist auf der Befestigungsplattenverbindungsseite eine in Tragschienenlängsrichtung verlaufende Eingriffsnut 131 auf, die unterhalb des an der Tragschiene 10 befestigten Klettbandes 141 zu liegen kommt. Diese Eingriffsnut 131 dient bei der Herstellung der Haftverbindung zwischen der Befestigungsplatte 20 und der Tragschiene 10 zur Aufnahme des Steges 31 an der Befestigungsplatte 20, der unterhalb des Flauschbandes 41 an der Befestigungsplatte 20 befestigt oder angeformt ist. Wird beim Aufsetzen der Befestigungsplatte 20 auf die Tragschiene 10 das Flauschband 41 auf das Klettband 141 zur Herstellung der Haftverbindung durch Ausüben eines leichten Druckes in Pfeilrichtung X aufgesetzt, dann greift gleichzeitig der Steg 31 der Befestigungsplatte 20 in die Eingriffsnut 131 an der Tragschiene 10 ein (Fig.3,4 und 5).

Ist die Haftverbindung, wie durch die Pfeile X1 in Fig. 2 angedeutet, zwischen der Befestigungsplatte 20 und der Tragschiene 10 hergestellt, dann ist gleichzeitig über den Steg 31 und die Eingriffsnut 131 eine kraftschlüssige Verbindung zwischen der Befestigungsplatte 20 und der Tragschiene 10 hergestellt mit der Folge, daß in Pfeilrichtung X2 auftretende Zugkräfte über das Trag- und Verbindungselement 30 aufgenommen werden, das von dem Steg 31 und der Eingriffsnut 131 gebildet wird (Fig.2).

Der Steg 31 an der Befestigungsplatte 20 ist oberhalb des Ringes oder Öse 21 und unterhalb des an der Befestigungsplatte 20 befestigten Flauschbandes 41 befestigt. Die Eingriffsnut 131 ist an der Tragschiene 10 unterhalb des an dieser angebrachten Klettbandes 141 befestigt.

Der Steg 31 an der Befestigungsplatte 20 kann bei der Herstellung der Befestigungsplatte gleichzeitig mit angeformt sein. Es besteht jedoch auch die Möglichkeit, den Steg 31 lösbar an der Befestigungsplatte 20 anzubringen.

Die Tiefe der Eingriffsnut 131 an der Tragschiene 10 entspricht in etwa der Breite des Steges 31 an der Befestigungsplatte 20. Die Höhe der Eingriffsnut 131 an der Tragschiene 10 entspricht in etwa der Materialstärke des Steges 31 an der Befestigungsplatte 20, so daß der in die Eingriffsnut 131 eingeführte Steg 31 von den die Eingriffsnut begrenzenden Wandflächen bzw. Schenkeln 105',105'' klemmend gehalten ist (Fig.4 und 8).

Die die Eingriffsnut 131 aufweisende Tragschiene 10 ist als Hohlprofil ausgebildet und weist an zwei aneinandergrenzenden Seitenflächen 10a,10b je eine in Tragschienenlängsrichtung verlaufende Öffnung 101a und 106 zur Aufnahme von Befestigungsvorrichtungen 16,15 für die Anordnung einer Aufwickelwelle 17 für den Vorhangstoff und für die Anbringung der Tragschiene 10 an einer senkrechten Gebäudewand oder Gebäudedecke und an der der Seitenfläche 10a gegenüberliegenden Seitenfläche 10c die in Tragschienenlängsrichtung verlaufende Eingriffsnut 131 auf (Fig.5).

Nach der in Fig.8 gezeigten Ausführungsform weist die Befestigungsschiene 10 ein stegartiges Querschnittsprofil 100 auf. Dieses Querschnittsprofil 100 besteht aus einem ersten U-Profil 101 mit waagerecht verlaufenden Schenkeln 102,103 und einem diese miteinander verbindenden, mit einem ersten Abschnitt 103a über den unteren Schenkel 103 hinaus verlängerten Steg 109, wobei der obere waagerechte Schenkel 102 mit einem Abschnitt 102a über den Schenkelverbindungssteg 109 hinaus geführt ist und die freien Enden 102b,103b der Schenkel 102,103 einander zugekehrte, abgewinkelte Abschnitte 102a,103c aufweisen, und aus einem zweiten, parallel zum ersten Abschnitt 103a verlaufenden, an dem freien Ende 103b des unteren Schenkels 103 des ersten U-Profils 101 angeformten Abschnitt 104 besteht, wobei der erste Abschnitt 103a an seinem freien Ende 103a' einen U-profilförmigen, die Eingriffsnut 131 für die Befestigungsplattenstege 31 bildenden dritten Abschnitt 105 mit nach außen gerichteter Befestigungsplattenstegeingriffsöffnung aufweist. Der dritte, beidseitig zum ersten Stegabschnitt 103a verlängerte Abschnitt 105 des Querschnittsprofils 100 der Tragschiene 10 und das freie untere Ende 104a des zweiten Abschnittes 104 weist unter Ausbildung einer Öffnung 106 einander zugekehrte Abschnitte 105b,104b auf. Der über den Schenkelverbindungssteg 109 des ersten U-Profils 101 verlängerte obere Abschnitt 102a und der über den ersten Stegabschnitt 103a hinaus verlängerte Abschnitt des dritten U-förmigen Abschnittes 105 weisen Längen auf, die in etwa der Materialstärke des an der Tragschiene 10 befestigten Klettbandes 141 des Haftverschlußbandes entsprechen. Jedoch auch andere Querschnittsprofilausgestaltungen der Tragschiene 10 sind möglich. Zumindest muß die Tragschiene 10 so ausgebildet sein, daR Befestigungsvorrichtungen 15,16 für die Befestigung der Tragschiene an einer Gebäudewand und zum Anbringen der Aufwickelwelle für den Vorhang angebracht werden können, wobei neben dem einen Teil des Haftverschlußbandes 40 auch die Eingriffsnut 131 an oder in dem Querschnittsprofil 100 der Tragschiene ausgebildet ist. Die Tragschiene 10 mit den am dem Vorhangstoff befestigten Befestigungsplatten 20 bilden zusammen mit dem Haftverschlußband 40 und den Trag- und Verbindungselementen 30, die von dem Steg 31 und der Eingriffsnut 131 gebildet werden, eine geschlossene Baueinheit.

Bei der Ausführungsform gemäß Fig.9 bis 21 ist nach Fig.9 und 10 eine Öse 203 mit einer mit ihr verbundenen und mit einem Vorhangstoff 201 verbundenen Befestigungsplatte 210 bezeichnet.

Fig.11 und 12 zeigen eine Ausführungsform, bei der die mit der Öse 203 verbundene Befestigungsplatte 210 an einem Universalband, z.B. Schlaufenband 205, befestigt und eingenäht ist, das über Haken 211 an Gleitern 206 hängt, die in einer Laufschiene 204 gleiten, welche an einem mit dem Gebäude fest verbundenen Träger 213 befestigt ist.

Fig.13 zeigt in perspektivischer Darstellung eine Ausführungsform, bei der das die Befestigungsplatte 210 mit der Öse 203 tragende Vorhangmaterial 201 mittels eines textilen Haftverschlußbandes 207 an der mit dem Gebäude fest verbundenen Leiste 208 befestigt ist.

Fig.14,15 und 16,17 betreffen einander ähnliche Ausführungsformenm, bei denen der bisher notwendige Platz für Ösen oder Rollen hinter dem Raffvorhang nicht mehr benötigt wird. Bei diesen Ausführungsformen ist die Befestigungsplatte 210 am oberen Ende des Raffvorhangmaterials befestigt, welches eine über eine Stange 211 oder einen Keder 214 laufende Schlaufe 212 bildet, wobei Stange 211 oder Keder 214 mit dem Gebäude fest verbunden sind, z.B. durch den Träger 213.

Fig.18 bis 21 zeigen die Einzelteile, aus denen das Umlenkelement besteht, nämlich die Öse 203 und die Befestigungsplatte 210. Diese Figuren zeigen das aus biegsamem und waschbarem Kunststoff, vorzugsweise Polyamid, bestehende Formteil, aus dem durch Zusammenklappen der beiden Endplatten 210a und 210b und Verschweißen derselben die Befestigungsplatte 210 mit der Öse 203 entsteht.

Der in Fig. 22,23 und 24 dargestellte Raffvorhang 100' umfaßt einen Vorhang 510 aus einem rechteckförmigen oder quadratischen Gewebezuschnitt mit der oberen Randkante 510a, der unteren Randkante 510b und den beiden senkrecht verlaufenden, seitlichen Randkanten 510c, 510d. Dieser Vorhang 510 ist mit seiner oberen Randkante an einer Befestigungsschiene 540 lösbar befestigt, was zweckmäßigerweise vermittels einer klettverschlußartigen Verbindung erfolgt. Jedoch auch andersartig ausgebildete lösbare Verbindungsmittel, wie z.B. Knopfverbindung, Reißverschlußverbindung od.dgl. können zur Anwendung gelangen.

Die Vorderseite des Vorhanges 510 ist mit 510e und die Rückseite des Vorhanges mit 510f bezeichnet. Die Mitte des Vorhanges 510 ist gekennzeichnet durch eine Längsmittellinie 511 (Fig.24).

Das Raffen des Vorhanges 510 erfolgt über Zugschnüre 520 bzw. 620 bzw. 720, die als Zugschnurpaare 521 bzw. 621 bzw. 721 ausgebildet sind. Die Anzahl der Zugschnüre richtet sich jeweils nach der Breite des Vorhanges 510. Die Zugschnüre sind immer paarweise zusammengefaßt.

Jede Zugschnur 520,620,720 ist an der Rückseite 510f des Vorhanges 510 vermittels Führungsschlaufen 525 an dem Vorhang gehalten und weist einen U-förmigen Verlauf, d.h. einen Verlauf , der einem auf den Kopf gestellten "U" entspricht, unter Ausbildung von parallel zu den seitlichen Randkanten 510c,510d des Vorhanges 510 verlaufenden Zugschnurabschnitten 522,523 auf, die benachbart zur oberen Randkante 510a des Vorhanges über einen Zugschnurverbindungsabschnitt 524 verbunden sind, wobei dieser parallel zur oberen Randkante 510a des Vorhanges 510 verlaufende Zugschnurverbindungsabschnitt 524 durch Umlenkung der Zugschnur 520 durch Führungsringe 530,531 erreicht wird, die benachbart zur oberen Randkante 510a des Vorhanges 510 an diesem derart befestigt sind, daß bevorzugterweise die beiden Führungsringe 530,531 für die Zugschnur 520 zu beiden Seiten der Längsmittellinie 511 des Vorhanges 510 liegen (Fig.23).

Die Zugschnurabschnitte 522,523 des Zugschnurpaares 521, das die Zugschnur 520 bildet, sind mit ihren Enden 522a, 523a benachbart zur unteren Randkante 510b des Vorhanges 510 an diesem befestigt (Fig.23).

Die Anzahl der U-förmig geführten Zugschnüre an der Rückseite 510f des Vorhanges 510 richtet sich jeweils nach der Breite des Vorhanges 510. Bei dem in Fig. 23 und 24 dargestellten Ausführungsbeispiel weist der Vorhang 510 drei Zugschnüre 520,620,720 auf, die von Zugschnurpaaren 521,621,721 gebildet sind. Die Zugschnüre 620,720 sind entsprechend der Zugschnur 520 ausgebildet; sie weisen parallel zu den seitlichen Randkanten 510c,510d des Vorhanges 510 verlaufende Zugschnurabschnitte 622,623 und 722,723 auf, die benachbart zur oberen Randkante 510a des Vorhanges 510 über Zugschnurverbindungsabschnitte 624,724 verbunden sind. Benachbart zur unteren Randkante 510b des Vorhanges 510 sind diese Zugschnurabschnitte 622,623 und 722,723 mit ihren Enden 622a,623a,722a,723a an dem Vorhang 510 befestigt. Alle Zugschnüre 520,620,720 sind U-förmig geführt vermittels einer entsprechenden Anzahl von an dem Vorhang 510 benachbart zu dessen oberen Randkante 510a befestigten Führungsringen 630,631 und 730,731, wobei alle Führungsringe 530,531 und 630,631 und 730,731 in Reihe liegend angeordnet sind, so daß die Zugschnur 520 durch die Führungsringe 530,531 geführt und umgelenkt ist, während die Zugschnur 620 durch die Führungsringe 630,631 geführt und umgelenkt ist, wobei gleichzeitig der parallel zur oberen Randkante 510a des Vorhanges 510 verlaufende Zugschnurverbindungsabschnitt 624 zusätzlich durch die Führungsringe 530,531 geführt ist. In gleicher Weise ist auch die Zugschnur 720 U-förmig geführt, wobei die Führung und das Umlenken vermittels der Führungsringe 730,731 erfolgt. Der parallel zur oberen Randkante 510a des Vorhanges 510 verlaufende Zugschnurverbindungsabschnitt 724 der Zugschnur 720 ist dann zusätzlich durch die Führungsringe 630,631 und 530,531 hindurchgeführt, so daß im mittleren Bereich des Vorhanges 510 drei dicht aneinanderliegende Zugschnurverbindungsabschnitte 524,624,724 liegen (Fig.24).

Die Befestigungsschiene 540 des Raffvorhanges 100' dient zu dessen Befestigung an einer Decke oder einer Wand in einem Fensterbereich. Die beiden Enden 540a,540b der stabförmigen Befestigungsschiene 540 tragen Lager 541,541' für eine Aufwickelwelle 550 für die Zugschnüre 520,620,729 (Fig.25).

Die Aufwickelwelle 550 für die Zugschnüre ist als zylindrischer Wellenkörper ausgebildet und besteht aus einer Hohlwelle oder einer Vollwelle. An den Endbereichen 550a, 550b trägt die Aufwickelwelle 550 Lagerstifte, die in den Lagern 541,541' der Befestigungsschiene 540 gelagert sind, so daß die Aufwickelwelle 550 um ihre Wellenachse 556 in Richtung X,X1 verdrehbar ist. Die Betätigung der Aufwickelwelle 550 erfolgt über einen Antrieb 551 vermittels einer Bedienungsschnur oder Bedienungskette 555, wobei auch elektromotorische Antriebe eingesetzt werden können, die über eine Trommel 552 des an dem Ende 550a der Aufwickelwelle 550 angeordneten Antriebes 551 geführt ist. Durch Ziehen des einen oder anderen Stranges 555a,555b der Bedienungskette 555 wird die Aufwickelwelle 550 in Umdrehung versetzt, und zwar entweder in die eine Richtung oder in die andere Richtung.

Die Aufwickelwelle 550 trägt an ihrem Umfang mindestens einen mit seinem Umlaufbereich im Bereich des Zugschnurverbindungsabschnittes 524 bzw. der Zugschnurverbindungsabschnitte 624,724 liegenden nocken- oder hakenförmigen Zugschnurmitnehmer 560, der im entrafften Zustand des Vorhanges 510 außer Eingriff mit dem oder den Zugschnurverbindungsdabschnitten 524,624,724 steht und der zum Aufwickeln der Zugschnüre 520,620,720 bzw. deren Zugschnurabschnitte 522,523 und 622,623 und 722,723 auf die Aufwickelwelle 550 während des Vorhangraffvorganges beim umlaufender Aufwickelwelle 550 die Zugschnurverbindungsabschnitte 524,624,724 ergreift.

Wie Fig. 23 zeigt, sind die Führungsringe 530,531 und 630, 631 und 730,731 an dem Vorhang 510 für die Zugschnüre 520,620,720 zu beiden Seiten der Längsmittellinie 511 des Vorhanges 510 an diesem befestigt (Fig.24). Auf diese Weise sind auf jeder Seite der Längsmittellinie 511 am Vorhang 510 drei Führungsringe, nämlich 530,630,730 und 531,631,731 befestigt, wobei die Abstände der beiden Führungsringe 530,531 für die Zugschnur 520, der Führungsringe 630,631 für die Zugschnur 620 und der Führungsringe 730,731 für die Zugschnur 720 von der Längsmittellinie 511 des Vorhanges 510 gleich sind.

Der Zugschnurmitnehmer 560 kann die verschiedenartigsten Ausgestaltungen aufweisen. Nach einer Ausführungsform gemäß Fig. 30A,30B und 30C besteht der Zugschnurmitnehmer 560 aus einem pfropfenartigen Formkörper 561, der entsprechend Fig. 30A mit einem Hakenabschnitt 562 oder entsprechend Fig. 30B mit zwei entgegengesetzt gerichteten hakenförmigen Abschnitten 562,562' versehen ist. Auch die Ausführungsform nach Fig.30C besteht aus einem pfropfenartigen Formkörper 561, der einen Mitnehmernocken 563 trägt, wobei dieser Mitnehmernocken 563 an seinem freien Ende eine knopfartige Verbreiterung 563a aufweist, um als Mitnehmer wirken zu können. Es besteht auch die Möglichkeit, den pfropfenartigen Formkörper 561 mit einem schraubenartig ausgebildeten Formkörper zu versehen, wobei dann die kopfartige Ausgestaltung des schraubenförmigen Formkörpers die Funktion eines Mitnehmers hat. Diese Ausgestaltung des Zugschnurmitnehmers 560 hat den Vorteil, daß auf der einen Seite die Zugschnüre für den Aufwickelvorgang sicher ergriffen werden und während des Aufwickelvorganges auch gegen ein Abrutschen gesichert sind und andererseits ein müheloses Aushaken aus den Zugschnüren gewährleistet ist.

Soweit die Zugschnurmitnehmer 560 einen pfropfenartigen Formkörper 561 aufweisen, ist die Aufwickelwelle 550 auf ihrem Umfang mit einer Anzahl von Ausnehmungen oder Durchbrechungen versehen, in die diese pfropfenartigen Formkörper 561 der Zugschnurmitnehmer 560 eingesetzt sind. Bestehen diese pfropfenartigen Formkörper 561 aus einem federnd-elastischen Kunststoff, so werden die Zugschnurmitnehmer 560 in den Ausnehmungen bzw. Durchbohrungen in der Wand des Wellenkörpers der Aufwickelwelle 550 vermittels Preß- bzw. Klemmsitz gehalten. Zusätzliche Verbindungsmöglichkeiten sind insofern gegeben, als dann diese Art von Zugschnurmitnehmern 560 noch über Klebeverbindungen gesichert sind. Die Mitnehmer 560 in den Ausführungsformen gemäß Fig. 30A,30B und 30C können aus Kunststoffen, metallischen Werkstoffen oder anderen geeigneten Werkstoffen bestehen.

Es besteht jedoch auch die Möglichkeit, den Wellenkörper der Aufwickelwelle 550 mit einem Zugschnurmitnehmer 560 zu versehen, der am Außenumfang der Aufwickelwelle 550 so angeformt ist, daß eine hakenförmige Ausgestaltung sich ergibt. Bei dieser Ausführungsform besteht dann der Zugschnurmitnehmer 560 aus dem gleichen Material, aus dem auch die Aufwickelwelle 550 gefertigt ist. Fig. 31 zeigt auch noch eine weitere Ausführungsform insofern, als in den Wellenkörper der Aufwickelwelle 550 eine Mitnehmerschraube 565 eingeschraubt ist, die die gleiche Funktion aufweist, wie der nocken- oder hakenförmig ausgebildete Zugschnurmitnehmer 560. Auch besteht die Möglichkeit, den Zugschnurmitnehmer 560 vermittels einer Schraubverbindung an der Aufwickelwelle 550 zu befestigen. Auch andere als in der Zeichnung dargestellte und vorangehend beschriebene Ausführungsformen von Zugschnurmitnehmern 560 können zur Anwendung gelangen. Wesentlich ist, daß der Zugschnurmitnehmer 560 am Außenumfang der Aufwickelwelle 550 befestigt ist und eine Ausgestaltung aufweist, aufgrund der der Zugschnurmitnehmer 560 für den Aufwickelvorgang die Zugschnüre erfaßt und auch diese freigeben kann, wenn der Vorhang 510 von der Befestigungsschiene 540 abgenommen bzw. gelöst werden soll. Der Raffvorhang 100' wird gemäß Fig. 26 bis 29 wie folgt eingesetzt:

Im entrafften Zustand des Vorhanges 510 steht der Zugschnurmitnehmer 560 außerhalb der Eingriffstellung, d.h. der Zugschnurmitnehmer 560 steht auf der dem Vorhang 510 abgekehrten Seite und steht außer Eingriff mit den Zugschnurverbindungsabschnitten 524,624,724 im Bereich A (Fig.26). Wird nunmehr die Aufwickelwelle 550 vermittels der Bedienungskette 555 in Pfeilrichtung X2 verdreht, dann verschwenkt der Zugschnurmitnehmer 560 von der Stellung B1 in die stellung B2 und ergreift von oben die Zugschnurverbindungsabschnitte 524,624,724 im Zugschnurabschnittsbereich A (Fig.27). Der Zugschnurmitnehmer 560 ist dabei hakenförmig derart ausgebildet, daß der Zugschnurmitnehmer von oben in die Zugschnurverbindungsabschnitte 524,624,724 eingreift. Bis zum Eingriff des Zugschnurmitnehmers 560 in diese Zugschnurverbindungsabschnitte der Zugschnüre 520,620,720 nimmt der Vorhang 510 noch seine entraffte Stellung ein. Wird die Aufwickelwelle 550 weiter verdreht, so nimmt der Zugschnurmitnehmer 560 die Zugschnurverbindungsabschnitte 524,624,724 der Zugschnüre 520,620,720 mit (Fig.28), wobei bei weiterer Umdrehung der Aufwickelwelle 550 die Zugschnüre 520,620,720 auf die Aufwickelwelle 550 aufgewickelt werden, wobei während dieses Aufwickelvorganges der Vorhang 510 gerafft wird (Fig.29).

Ist der Raffvorgang für den Vorhang 510 beendet, dann nimmt der Raffvorhang 100' die in Fig.40 dargestellte Stellung ein; der Zugschnurmitnehmer 560 steht dann immer noch in Eingriff bzw. in Wirkverbindung mit den Zugschnüren 520,620,720 im Bereich deren Zugschnurverbindungsabschnitte 524,624,724. Wird die Drehrichtung der Aufwickelwelle 550 geändert und wird diese in Pfeilrichtung X3 verdreht, dann erfolgt ein Abwickeln der Zugschnüre 520,620,720 von der Aufwickelwelle 550 bei gleichzeitiger Durchführung des Entraffungsvorganges für den Vorhang 510, so daß, wenn der Entraffungsvorgang für den Vorhang beendet ist, d.h. der Vorhang 510 die in Fig.22 gezeigte gestreckte Lage einnimmt, dann der Zugschnurmitnehmer 560 aus dem Eingriffbereich zu den Zugschnurverbindungsabschnitten 524,624,724 der Zugschnüre 520,620,720 herausgeführt ist, d.h. der Zugschnurmitnehmer steht nicht mehr in Wirkverbindung mit den Zugschnüren, so daß der Vorhang 510 von seiner Befestigungsschiene 540 des Raffvorhanges 100' abgetrennt, d.h. gelöst werden kann.

Bei einer Ausgestaltung des Raffvorhanges 100' entsprechend Fig.23 ist der Zugschnurmitnehmer 560 mittig an der Aufwickelwelle 550, d.h. also im Bereich der Längsmittellinie 11 des Vorhanges 510, angeordnet, da in diesem Bereich durch die Anordnung der Führungsringe 530,531 und 630,631 und 730, 731 dann im Umlaufbereich des Zugschnurmitnehmers 560 die von diesem zu ergreifenden Zugschnurabschnitte der Zugschnüre 520,620,720 liegen.

Bei der vorangehend beschriebenen und in Fig.32 schematisch dargestellten Aufwickelwelle 550 für einen Raffvorhang sind drei Zugschnüre 520,620,720 in Form von U-förmig geführten Zugschnurpaaren 521,621,721 vorgesehen, die durch paarweise angeordnete Führungsringe 530,531 und 630,631 und 730,731 so hindurchgeführt sind, daß jeweils drei parallel zueinander und zur Längsachse der Aufwickelwelle 550 verlaufende Zugschnurverbindungsabschnitte 524,624,724 von einem einzigen, mittig an der Aufwickelwelle 550 befestigten Zugschnurmitnehmer 560 gemeinsam erfaßt werden können.

Dagegen können nach einer weiteren Ausführungsform gemäß Fig.33 auch mehr als ein Zugschnurmitnehmer 560 vorgesehen sein, wobei sich die Anzahl der Zugschnurmitnehmer nach der Anzahl der U-förmig geführten und durch paarweise zusammengefaßte Führungsringe 530',531' und 630', 631' und 730',731' hindurchgeführten Zugschnurpaare 521',621',721' von drei Zugschnüren 520',620',720' richtet. Bei dieser Ausführungsform sind die einzelnen U-förmig geführten Zugschnurpaare 521',621',721' nebeneinanderliegend angeordnet, so daß die parallel zur Längsachse der Aufwickelwelle 550 verlaufenden Zugschnurverbindungsabschnitte 524',624',724' nicht wie bei der Ausführungsform nach Fig. 32 im mittleren Bereich übereinanderliegend sind, um von einem einzigen Zugschnurmitnehmer 560 erfaßt werden zu können, sondern in Reihe hintereinanderliegen, so daß, um die Zugschnurverbindungsabschnitte 524',624',724' ergreifen zu können, drei Zugschnurmitnehmer 560,560',560'' vorgesehen sind, von denen jeder Zugschnurmitnehmer mittig zum jeweiligen Zugschnurverbindungsabschnitt 524',624',724' an der Aufwickelwelle 550 angeordnet ist. Die Mindestanzahl der U-förmig geführten Zugschnurpaare für den Vorhang 510 sollte zwei sein.

Der Zugschnurmitnehmer 560 kann an der Aufwickelwelle 550 fest oder auch lösbar verbunden sein. Besonders vorteilhaft ist dabei die Ausgestaltung, nach der gemäß Fig. 25 die Aufwickelwelle 550 auf ihrem Umfang mit einem Längsschlitz 580 , z.B. in Form einer Führungsnut, versehen ist, der den schlittenförmig ausgebildeten Zugschnurmitnehmer 560 aufnimmt und für eine Längsverschiebung sorgt, was durch die Pfeile Z angedeutet ist. Aufgrund dieser Ausgestaltung besteht die Möglichkeit, an der Aufwickelwelle 550, und zwar in Anpassung an die jeweiligen Erfordernisse, eine entsprechende und erforderliche Anzahl von Zugschnurmitnehmern 560 anzuordnen, wobei durch die Verschiebbarkeit der Zugschnurmitnehmer 560 deren Abstände den zu erfassenden Zugschnurabschnitten angepaßt werden kann. Des weiteren besteht die Möglichkeit, neben einer mittigen Anordnung eines einzigen Zugschnurmitnehmers 560 an der Aufwickelwelle 550 auch eine außermittige Anordnung des Zugschnurmitnehmers vornehmen zu können, falls dies erforderlich werden sollte.

Neben einer Verwendung einer einzigen Aufwickelwelle 550 besteht auch die Möglichkeit, an den Endbereichen der Befestigungsschiene 540 zwei Aufwickelwellen anzuordnen, die als Kurzwellen ausgebildet sind und die in gleicher Weise wie die Aufwickelwelle 550 mit Zugschnurmitnehmern 560 versehen sein können. Die Länge der beiden Aufwickelwellen kann beliebig gewählt sein. Sie wird sich im wesentlichen nach der Breite des Vorhanges 510 richten. Jede der beiden Aufwickelwellen ist dann mit einer Bedienungsschnur oder Bedienungskette 555 versehen. Auch steuerbare elektromotorische Antriebe können mit den Aufwickelwellen in Wirkverbindung stehen.

Durch die Verwendung von zwei kurz bemessenen Aufwickelwellen ist mit einfacher Technik und ohne großen technischen Aufwand die Möglichkeit gegeben, den Vorhang zu raffen und/oder zu fächern. Der Einsatz eines derart ausgebildeten Raffvorhanges ist somit auch bei Giebelfenstern und bei horizontalen Rundbögen und überall dort möglich, wo eine der Breite des Vorhanges entsprechend lang bemessene Aufwickelwelle nicht montierbar ist.

## Patentansprüche

1. Vorhang, insbesondere Raffvorhang, mit am Vorhangstoff angebrachten Führungs- und Umlenkelementen für die Zugschnüre, wobei der Befestigungsplatten (20) mit Ringen oder Ösen (21) tragende Vorhangstoff mittels eines Haftverschlußbandes (40) aus einem Flauschband (41) und einem Klettband (141) an einer mit dem Gebäude fest verbundenen Tragschiene (10) befestigt ist, dadurch gekennzeichnet, daß die Befestigungsplatten (20) zur Herstellung einer kraftschlüssigen Wirkverbindung mit der Tragschiene (10) über senkrechte Zugkräfte aufnehmende, lösbare Trag- und Verbindungselemente (30) verbunden sind, wobei die Befestigungsplatten (20) und die Tragschiene (10) mit den das Haftverschlußband (40) bildenden Teilen (41,141) versehen sind.

2. Vorhang nach Anspruch 1, dadurch gekennzeichnet, daß die Trag- und Verbindungselemente (30) aus einem an jeder Befestigungsplatte (20) befestigten, waagerecht verlaufenden Steg (31) und aus einer an der Tragschiene (10) ausgebildeten, in Tragschienenlängsrichtung verlaufenden Eingriffsnut (131) für die Befestigungsplattenstege (31) bestehen.

3. Vorhang nach einem der Ansprüche 1 und 2, dadurch gekennzeichnet, daß der Steg (31) an der Befestigungsplatte (20) oberhalb des Ringes oder Öse (21) und unterhalb des an der Befestigungsplatte (20) angebrachten ersten Teiles/Flauschband (41) des Haftverschlußbandes (40) befestigt ist.

4. Vorhang nach einem der Ansprüche 1 bis 3, dadurch gekennzeichnet, daß die Eingriffsnut (131) an der Tragschiene (10) unterhalb des an dieser angebrachten zweiten Teiles/Klettband (141) des Haftverschlußbandes (40) befestigt ist.

5. Vorhang nach einem der Ansprüche 1 bis 4, dadurch gekennzeichnet, daß der Steg (31) an der Befestigungsplatte (20) angeformt ist.

6. Vorhang nach einem der Ansprüche 1 bis 5, dadurch gekennzeichnet, daß die Tiefe der Eingriffsnut (131) an der Tragschiene (10) in etwa der Breite des Steges (31) an der Befestigungsplatte (20) entspricht.

7. Vorhang nach einem der Ansprüche 1 bis 6, dadurch gekennzeichnet, daß die Höhe der Eingriffsnut (131) an der Tragschiene (10) in etwa der Materialstärke des Steges (31) an der Befestigungsplatte (20) entspricht, so daß der in die Eingriffsnut (131) eingeführte Steg (31) der Befestigungsplatte (20) von den die Eingriffsnut (131) begrenzenden Wandflächen bzw. Schenkeln (105',105'') klemmend gehalten ist.

8. Vorhang nach einem der Ansprüche 1 bis 7, dadurch gekennzeichnet, daß die Tragschiene (10) als Hohlprofil ausgebildet ist und an zwei aneinander grenzenden Seitenflächen (10a,10b) je eine in Tragschienenlängsrichtung verlaufende Öffnung (101a;106) zur Aufnahme von Befestigungsvorrichtungen (16,15) für die Anordnung einer Aufwickelwelle (17) für den Vorhangstoff oder für die Anbringung der Tragschiene (10) an einer senkrechten Gebäudewand oder Gebäudedecke und an der der Seitenfläche (10a) gegenüberliegenden Seitenfläche (10c) die in Tragschienenlängsrichtung verlaufende Eingriffsnut (131) aufweist.

9. Vorhang nach einem der Ansprüche 1 bis 8, dadurch gekennzeichnet, daß die Befestigungsschiene (10) ein stegartiges Querschnittsprofil (100) aufweist, das aus einem ersten U-Profil (101) mit waagerecht verlaufenden Schenkeln (102,103) und einem diese miteinander verbindenden, mit einem ersten Abschnitt (103a) über den unteren Schenkel (103) hinaus verlängerten Steg (109), wobei der obere waagerechte Schenkel (102) mit einem Abschnitt (102a) über den Schenkelverbindungssteg (109) hinaus geführt ist und die freien Enden (102b;103b) der Schenkel (102; 103) einander zugekehrte, abgewinkelte Abschnitte (102c;103c) aufweisen , und aus einem zweiten, parallel zum ersten Abschnitt (103a) verlaufenden, an dem freien Ende (103b) des unteren Schenkels (103) des ersten U-Profils (101) angeformten Abschnitt (104) besteht, wobei der erste Abschnitt (103a) an seinem freien Ende (103a') einen U-profilförmigen, die Eingriffsnut (131) für die Befestigungsplattenstege (31) bildenden dritten Abschnitt (105) mit nach außen gerichteter Befestigungsplattenstegeingrifföffnung aufweist, und wobei der dritte, beidseitig zum ersten Stegabschnitt (103a) verlängerte Abschnitt (105) und das freie untere Ende (104a) des zweiten Abschnittes (104) unter Ausbildung einer Öffnung (106) einander zugekehrte Abschnitte (105b; 104b) aufweist.

10. Vorhang nach Anspruch 9, dadurch gekennzeichnet, daß der über den Schenkelverbindungssteg (109) des ersten U-Profils (101) verlängerte obere Abschnitt (102a) und der über den ersten Stegabschnitt (103a) hinaus verlängerte Abschnitt des dritten U-förmigen Abschnittes (105) Längen aufweisen, die der Materialstärke des an der Tragschiene (10) befestigten Klemmbandes (141) des Haftverschlußbandes (40) entsprechen.

11. Vorhang nach einem der Ansprüche 1 bis 10, dadurch gekennzeichnet, daß jedes Umlenkelement (203,210) aus einer mit dem Vorhangstoff (201) verbundenen Befestigungsplatte (210) besteht, die vorzugsweise einstückig mit einer von ihr herabhängenden Führungsöse (203) fest verbunden ist.

12. Vorhang nach Anspruch 11, dadurch gekennzeichnet, daß die Befestigungsplatte (210) mit einem textilen Haftverschlußband (207) verbunden ist, das seinerseits an einer mit dem Gebäude fest verbundenen Leiste (208) od.dgl. befestigt ist.

13. Vorhand nach Anspruch 11, dadurch gekennzeichnet, daß die Befestigungsplatte (210) an einem Gardinentragband , z.B. Schlaufenband (205) befestigt ist, dessen Schlaufen über Haken an Rollen (206) hängen, die in einer mit dem Gebäude gegebenenfalls über einen Träger (213) fest verbundenen Laufschiene (204) laufen.

14. Vorhang nach Anspruch 11, dadurch gekennzeichnet, daß die Befestigungsplatte (210) am oberen Ende des Raffvorhangmaterials befestigt ist, weldches eine über eine Stange (211) oder einen Keder (214) laufende Schlaufe (212) bildet.

15. Vorhang nach Anspruch 11, dadurch gekennzeichnet, daß das Umlenkelement (203,210) aus zwei miteinander durch einen relativ schmalen, vorzugsweise runden Verbindungssteg (203') verbundenen Endplatten (210a,210b) besteht, die zusammengeklappt und miteinander verklebt bzw. verschweißt sind.

16. Vorhang nach einem der Ansprüche 1 bis 15, wobei der Vorhang aus einem Vorhang (510), einer Befestigungsschiene (540), an der der Vorhang (510) mit seiner oberen Randkante (510a) lösbar befestigt ist, einer an der Befestigungsschiene (540) nahe der oberen Randkante (510a) des Vorhanges (510) drehbar gelagerten, einendseitig mit einem mittels einer Bedienungsschnur oder Bedienungskette (555) betätigbaren Antrieb (551) versehenen Aufwickelwelle (550) für eine Anzahl von auf diese aufwickelbaren Zugschnüren (520,620,720), die einendseitig an der unteren Randkante (510b) des Vorhanges (510) befestigt und durch zwischen der oberen Randkante (510a) und der unteren Randkante (510b) des Vorhanges (510) verteilt angeordnete Führungsschlaufen (525) geführt sind, und aus einer Anzahl von im Bereich der Aufwickelwelle (550) angeordneten Führungsringen (530,531,630,631,730,731), die ortsfest oder lösbar angebracht sind und durch die Zugschnüre hindurchgeführt sind besteht, dadurch gekennzeichnet, daß der an der Aufwickelwelle (550) abnehmbar befestigte Vorhang (510) auf die Aufwickelwelle vermittels Zugschnüre auf- und abwickelbar ist, wobei die Zugschnüre (520,620,720) als U-förmig geführte und durch Führungsringe (530,531,630,631,730,731) hindurchgeführte Zugschnurpaare (521,621,721) mit mittigen, parallel zur Längsachse der Aufwickelwelle (550) verlaufenden und übereinanderliegenden Zugschnurverbindungsabschnitten (524,624,724) ausgebildet sind, die für den Auf- und Abwickelvorgang des Vorhanges von mindestens einem mittig oder außermittig an dem Umfang der Abwickelwelle (550) befestigten Zugschnurmitnehmer (560) ergriffen werden.

17. Vorhang nach Anspruch 16, dadurch gekennzeichnet, daß der Zugschnurmitnehmer (560) in einer im Umfang der Aufwickelwelle (550) ausgebildeten und in Aufwickelwellenlängsrichtung verlaufenden Längsschlitz (580) längsverschieblich gehalten und in jeder Stellung an der Aufwickelwelle arretierbar ist.

18. Vorhang nach einem der Ansprüche 16 und 17, dadurch gekennzeichnet, daß der Vorhang (510) an seiner Rückseite (510f) mindestens eine U-förmig durch zwei an dem Vorhang (510) benachbart zu seiner oberen Randkante (510a) befestigte Führungsringe (530,531; 630,631;730,731) geführte Zugschnur (520,620,720) mit zwei quer zur Aufwickelwelle (550) verlaufenden und mit ihren freien Enden an der unteren Randkante (510b) des Vorhanges (510) befestigten Zugschnurabschnitten (522,523;622,623;722,723) und mit einem zwischen den beiden Führungsringen (532,532;630,631; 730,731) ausgebildeten, parallel zur Aufwickelwelle (550) verlaufenden, die Zugschnurabschnitte (522, 523;622,623;722,723) verbindenden Zugschnurverbindungsabschnitt (524,624,724) aufweist und die Aufwickelwelle (550) auf ihrem Umfang mindestens einen mit seinem Umlaufbereich im Bereich der Zugschnurverbindungsabschnitte (524,624,724) liegenden, nocken- oder hakenförmigen Zugschnurmitnehmer (560) trägt, der im entrafften Zustand des Vorhanges (510) außer Eingriff mit dem oder den Zugschnurverbindungsabschnitten (524,624,724) steht und der zum Aufwickeln der Zugschnüre (520,620,720) bzw. deren Zugschnurabschnitte (522,523;622,623;722,723) auf die Aufwickelwelle (550) während des Vorhangraffvorganges bei umlaufender Aufwickelwelle (550) die Zugschnurverbindungsabschnitte (524,624,724) ergreift.

19. Vorhang nach einem der Ansprüche 16 bis 18, dadurch gekennzeichnet, daß der Vorhang (510) an seiner Rückseite (510f) als Zugschnur (520) mindestens ein Paar Zugschnüre (521,621,721) mit zwei sich über die gesamte Vorhanglänge erstreckenden und in einem Abstand voneinander geführten Zugschnurabschnitten (522,523;622,623;722,723), die über einen parallel zur oberen Randkante (10a) des Vorhanges (510) geführten Zugschnurverbindungsabschnitt (524,624,724) verbunden sind, und benachbart zu seiner oberen Randkante (510a) zu beiden Seiten seiner Längsmittellinie (511) eine der Anzahl der am Vorhang (510) vorgesehenen Zugschnurpaare (521,621,721) entsprechende Anzahl von jeweils zwei, lösbar mit dem Vorhang (510) verbundene Führungsringe (530,531;630,631;730,731) aufweist, durch die die beiden Zugschnurabschnitte (522,523;622,623;722,723) eines jeden Zugschnurpaares (521,621,721) zur Ausbildung des Zugschnurverbindungsabschnittes (524,624,724) hindurchgeführt und umgelenkt sind, und daß die Aufwickelwelle (550) auf ihrem Umfang mindestens einen mit seinem Umlaufbereich im Bereich des Zugschnurverbindungsabschnittes (524,624,724) oder der Zugschnurverbindungsabschnitte (524,624,724) liegenden, nocken- oder hakenförmigen Zugschnurmitnehmer (560) aufweist, der im entrafften Zustand des Vorhanges (510) außer Eingriff mit dem oder den Zugschnurverbindungsabschnitten (524,624,724) steht und der zum Aufwickeln der Zugschnüre (520,620,720) bzw. deren Zugschnurabschnitte (522,523;622,623;722,723) auf die Aufwickelwelle (550) während des Vorhangraffvorganges bei in Drehung versetzter Aufwickelwelle (550) die Zugschnurverbindungsabschnitte (524,624,724) ergreift.

20. Vorhang nach einem der Ansprüche 16 bis 19, dadurch gekennzeichnet, daß der Vorhang (510) an seiner Rückseite (510f) als Zugschnur (520) ein Zugschnurpaar (521) mit zwei quer zur Aufwickelwelle (550) verlaufenden Zugschnurabschnitten (522,523) und einem diese miteinander verbindenden Zugschnurverbindungsabschnitt (524) trägt, wobei zur Umlenkung der Zugschnur (520) zwei Führungsringe (530,531) benachbart zur oberen Randkante (510a) des Vorhanges (510) an diesem angebracht sind, und daß die beiden Führungsringe (530,531) in einer Reihe angeordnet sind, wobei je ein Führungsring (530,531) zu beiden Seiten der Längsmittellinie (511) des Vorhanges (510) vorgesehen sind, so daß im Eingriffsbereich des Zugschnurmitnehmers (560) der Aufwickelwelle (550) der Zugschnurverbindungsabschnitt (524) liegt.

21. Vorhang nach einem der Ansprüche 16 bis 20, dadurch gekennzeichnet, daß der Vorhang (510) an seiner Rückseite (510f) drei als Zugschnurpaare (521,621,721) ausgebildete Zugschnüre (520,620,720) mit je zwei quer zur Aufwickelwelle (550) verlaufenden Zugschnurabschnitten (522,523;622,623;722,723) und je einen, diese miteinander verbindenden Zugschnurverbindungsabschnitt (524,624,724) trägt, wobei zur Umlenkung der Zugschnüre (520,620,720) eines jeden Zugschnurpaares (521.621.721) je zwei Führungsringe (530,531;630,631; 730,731) benachbart zur oberen Randkante (510a) des Vorhanges (510) an diesem angebracht sind, und daß die Führungsringe (530,630,730;531,631,731) in einer Reihe angeordnet sind, wobei je drei Führungsringe (530,630,730;531,631,731) zu beiden Seiten der Längsmittellinie (511) des Vorhanges 510) vorgesehen sind, so daß im Eingriffsbereich des Zugschnurmitnehmers (560) der Aufwickelwelle (550) drei parallele und dicht nebeneinander verlaufende Zugschnurverbindungsabschnitte (524,624,724) ausgebildet sind.

22. Vorhang nach einem der Ansprüche 16 bis 21, dadurch gekennzeichnet, daß die beiden Führungsringe (530,531; 630,631;730,731) eines jeden Zugschnurpaares (521,621, 721) im gleichen Abstand von der Längsmittellinie (511) des Vorhanges (510) angeordnet sind.

23. Vorhang nach einem der Ansprüche 16 bis 22 , dadurch gekennzeichnet, daß der Zugschnurmitnehmer (560) an der Aufwickelwelle (550) im Bereich der Längsmittellinie (511) des Vorhanges (510) vorgesehen ist.

24. Vorhang nach einem der Ansprüche 16 bis 23, dadurch gekennzeichnet, daß der Zugschnurmitnehmer (560) hakenförmig ausgebildet ist.

25. Vorhang nach einem der Ansprüche 16 bis 23, dadurch gekennzeichnet, daß der Zugschnurmitnehmer (560) aus einem pfropfenartigen Formkörper (561) mit einer hakenförmigen Anformung (562,562') besteht, und daß im Wellenkörper der Aufwickelwelle (550) eine den pfropfenartigen Formkörper (561) des Zugschnurmitnehmers (560) aufnehmende Vertiefung oder Durchbohrung vorgesehen ist, in der der Zugschnurmitnehmer (560) mittels Klemmsitz, einer Schraubverbindung oder einer Klebeverbindung gehalten ist.

26. Vorhang nach einem der Ansprüche 16 bis 25, dadurch gekennzeichnet, daß der Vorhang (510) vermittels eines klettverbandartigen Verbindungsmittels an der Befestigungsschiene (540) lösbar befestigt ist.

27. Vorhang nach einem der Ansprüche 16 bis 26, dadurch gekennzeichnet, daß zur Betätigung des Vorhanges (510) mindestens zwei U-förmig geführte Zugschnurpaare (521,621,721) vorgesehen sind, die in Reihe nebeneinanderliegend angeordnet sind und von denen jedes einzelne Zugschnurpaar unter Ausbildung eines parallel zur Längsachse der Aufwickelwelle (550) verlaufenden Zugschnurverbindungsabschnittes (524', 624',724') durch zwei Führungsringe (530',531'; 630',631';730',731') hindurchgeführt ist, und daß jedem Zugschnurverbindungsabschnitt (524',624',724') ein an der Aufwickelwelle (550) befestigter Zugschnurmitnehmer (560,560',560'') zugeordnet ist, deren Anzahl der Anzahl der vorgesehenen Zugschnurpaare entspricht.

28. Vorhang nach einem der Ansprüche 16 bis 27, dadurch gekennzeichnet, daß die Aufwickelwelle (550) aus mindestens einer Kurzwelle mit einer gegenüber der Breite des Vorhanges (510) geringeren Länge besteht, die an der Befestigungsschiene (540) benachbart zur oberen Randkante des Vorhanges (510) angeordnet ist.

29. Vorhang nach einem der Ansprüche 1 bis 28, dadurch gekennzeichnet, daß die Befestigungsplatte (210;800) und die mit ihr vorzugsweise fest verbundene Führungsöse (203;803) aus einem biegsamen, vernäh- und waschbarem Kunststoff, vorzugsweise Polyamid, bestehen.

## Claims

1. A curtain, in particular a curtain to be gathered, with guiding and reversing elements mounted on the curtain material for the pull cords, whereby the curtain material which carries fixing plates (20) with rings or eyes (21) is fixed by means of an adhesive closing band (40), made of a deep pile fabric band (41) and of a Velcro type band (141), to a supporting rail (10) which is rigidly connected with the building, characterized in that the fixing plates (20) for creating an active connection actuated by gravity with the supporting rail (10) are connected by removable supporting and connecting elements (30) which receive the vertical tensile loads, the fixing plates (20) and the supporting rail (10) being provided with the parts (41, 141) constituting the adhesive closing band (40).

2. A curtain according to claim 1, characterized in that the supporting and and connecting elements (30) comprise a horizontally running web (31), fixed on each fixing plate (20) and a meshing groove (131) for the fixing plate webs (31), which is configured on the supporting rail (10) and which runs in the longitudinal direction of the supporting rail.

3. A curtain according to one of the claims 1 and 2, characterized in that the web (31) is fixed to the fixing plate (20) above the ring or the eye (21) and underneath the first part/the deep pile fabric band (41) of the adhesive closing band (40), first part which is fixed to the fixing plate (20).

4. A curtain according to one of the claims 1 to 3, characterized in that the meshing groove (131) is fixed to the supporting rail (10) underneath the second part/the Velcro type band (141) of the adhesive closing band (40), second part which is fixed to the supporting rail (10).

5. A curtain according to one of the claims 1 to 4, characterized in that the web (31) is moulded on the fixing plate (20).

6. A curtain according to one of the claims 1 to 5, characterized in that the depth of the meshing groove (131) on the supporting rail (10) approximately corresponds to the width of the web (31) on the fixing plate (20).

7. A curtain according to one of the claims 1 to 6, characterized in that the height of the meshing groove (131) on the supporting rail (10) approximately corresponds to the material thickness of the web (31) on the fixing plate (20) so that the web (31) introduced into the meshing groove (131) is held jammed by the wall surfaces or legs (105', 105'') limiting the meshing groove (131).

8. A curtain according to one of the claims 1 to 7, characterized in that the supporting rail 10 is configured as a hollow section and shows, on two adjacent lateral surfaces (10a, 10b), respectively one opening (101a ; 106) running in the supporting rail longitudinal direction for receiving fixing devices (16, 15) for the arrangement of a take-up shaft (17) for the curtain material or for mounting the supporting rail (10) on a vertical building wall or a building ceiling and, on the lateral surface (10c) opposed to the lateral surface (10a), the meshing groove (131) running in the supporting rail longitudinal direction.

9. A curtain according to one of the claims 1 to 8, characterized in that the fixing rail (10) has a web type cross-sectional profile (100) which comprises a first U-profile (101) with horizontally running legs (102, 103) and a web (109) connecting the legs the one with the other, extended with a first section (103a) past the lower leg (103), whereby the upper horizontal leg (102) projects with a section (102a) past the leg connecting web (109) and the free ends (102b ; 103b) of the legs (102 ; 103) have bent sections (102c ; 103c) turned to each other, and a second section (104) running parallel to the first section (103a), moulded on the free end (103b) of the lower leg (103) of the first U-profile (101), whereby the first section (103a) has, on its free end (103a'), an U-shaped third section (105), constituting the meshing groove (131) for the fixing plate webs (31), with a fixing plate web meshing opening directed outwards, and whereby the third section (105), extended on both sides of the first web section (103a) and the free lower end (104a) of the second section (104) have sections (105b ; 104b) turned to each other by constituting an opening (106).

10. A curtain according to claim 9, characterized in that the upper section (102a), extended past the leg connecting web (109) of the first U-profile (101), and the section of the third U-shaped section (105) which extends past the first web section (103a) have a length which approximately corresponds to the material thickness of the Velcro type band (141) of the adhesive closing band (40), Velcro type band which is fixed on the supporting rail (10).

11. A curtain according to one of the claims 1 to 10, characterized in that each reversing element (203, 210) comprises a fixing plate (210) connected with the curtain material (201) which is preferably rigidly connected as a single piece with a guiding eye (203) hanging down therefrom.

12. A curtain according to claim 11, characterized in that the fixing plate (210) is connected with a textile adhesive closing band (207) which, for its part, is fixed to a ledge (208) or the like which is rigidly connected with the building.

13. A curtain according to claim 11, characterized in that the fixing plate (210) is fixed to a curtain carrying band, for example a looped band (205), the loops of which hang over hooks on gliders (206) which glide in a running rail (204) which is rigidly connected with the building, eventually over a bearer (213).

14. A curtain according to claim 11, characterized in that the fixing plate (210) is fixed to the upper end of the curtain material of the curtain to be gathered which constitutes a loop (212) running over a rod (211) or a bulb (214).

15. A curtain according to claim 11, characterized in that the reversing element (203, 210) comprises two end plates (210a, 210b) connected with each other by a relatively narrow, preferably round connecting web (203'), which are folded together and glued or welded together.

16. A curtain according to one of the claims 1 to 15, whereby the curtain comprises a curtain (510), a fixing rail (540) to which the curtain (510) is removably fixed with its upper edge (510a), a take-up shaft (550) rotatively positioned on the fixing rail (540) at the vicinity of the upper edge (510a) of the curtain (510), provided at the one end with a driving gear (551) actuatable by means of an operating cord or an operating chain (555) for a number of pull cords (520, 620, 720) which can be taken up on this shaft, which are fixed at their one end to the lower edge 510b) of the curtain (510) and through which guiding loops (525) placed distributed between the upper edge (510a) and the lower edge (510b) of the curtain (510) are guided, and a number of guiding rings (530, 531, 630, 631, 730, 731), placed in the area of the take-up shaft (550), which are mounted fixed or removable and through which pull cords are guided, characterized in that the curtain (510), which is removably fixed on the take-up shaft (550), can be taken up onto the take-up shaft and unrolled therefrom by means of pull cords, whereby the pull cords (520, 620, 720) are configured as U-shaped guided pull cord pairs (521, 621, 721) guided through guiding rings (530, 531, 630, 631, 730, 731) with central pull cord connecting sections (524, 624, 724), running parallel to the longitudinal axis of the take-up shaft (550) and superimposed, which are grasped, for the taking up and unrolling procedure of the curtain, by at least one pull cord driver (560) fixed in the middle or off-center on the periphery of the take-up shaft (550).

17. A curtain according to claim 16, characterized in that the pull cord driver (560) is held longitudinally movable in a longitudinal slot (580) arranged on the periphery of the take-up shaft (550) and running in the longitudinal direction of the take-up shaft and which can be locked in any position on the take-up shaft.

18. A curtain according to one of the claims 16 and 17, characterized in that the curtain (510) has, on its reverse side (510f), at least one pull cord (520, 620, 720) U-shaped guided through two guiding rings (530, 531 ; 630, 631 ; 730, 731) fixed on the curtain (510) at the vicinity of its upper edge (510a), with two pull cord sections (522, 523 ; 622, 623 ; 722, 723) running transversely to the take-up shaft (550) and fixed with their free ends on the lower edge (510b) of the curtain (510) and with a pull cord connecting section (524, 624, 724) configured between the two guiding rings (530, 531 ; 630, 631 ; 730, 731), running parallel to the take-up shaft (550), connecting the pull cord sections (522, 523 ; 622, 623 ; 722, 723), and the take-up shaft (550) carries, on its periphery, at least one hook-shaped or cam-shaped pull cord driver (560) situated with its circulation area in the area of the pull cord connecting sections (524, 624, 724) which is disengaged from the pull cord connecting section(s) (524, 624, 724), when the curtain is loosened, and which grasps the pull cord connecting sections (524, 624, 724) to roll up the pull cords (520, 620, 720) or their pull cord connecting sections (522, 523 ; 622, 623 ; 722, 723) onto the take-up shaft (550) during the curtain gathering process, the take-up shaft (550) being rotating.

19. A curtain according to one of the claims 16 to 18, characterized in that the curtain (510) has, on its reverse side (510f), as a pull cord (520) at least one pair pull cords (521, 621, 721) with two pull cord sections (522, 523 ; 622, 623 ; 722, 723) extending over the whole curtain length and guided at a distance from each other, which are connected by a pull cord connecting section (524, 624, 724) guided parallel to the upper edge (10a) of the curtain (510), and at the vicinity of its upper edge (510a) on both sides of its longitudinal median line (511), a number of respectively two guiding rings (530, 531 ; 630, 631 ; 730, 731) removably connected with the curtain (510), corresponding to the number of pull cord pairs (521, 621, 721) provided on the curtain (510), guiding rings through which the two pull cord sections (522, 523 ; 622, 623 ; 722, 723) of each pull cord pair (521, 621, 721) are guided and reversed to constitute the pull cord connecting section (524, 624, 724) and that the take-up shaft (550) shows on its periphery, at least one hook-shaped or cam-shaped pull cord driver (560) situated with its circulation area in the area of the pull cord connecting section (524, 624, 724) or the pull cord connecting sections (524, 624, 724) which is disengaged from the pull cord connecting section(s) (524, 624, 724), when the curtain (510) is loosened, and which grasps the pull cord connecting sections (524, 624, 724) to roll up the pull cords (520, 620, 720) or their pull cord sections (522, 523 ; 622, 623 ; 722, 723) onto the take-up shaft during the curtain gathering process, the take-up shaft (550) being put into rotation.

20. A curtain according to one of the claims 16 to 19, characterized in that the curtain (510) carries, on its reverse side (510f), as a pull cord (520) one pair pull cords (521) with two pull cord sections (522, 523) running transversely to the take-up shaft (550) and a pull cord connecting section (524) connecting them to each other, whereby two guiding rings (530, 531) are mounted on the curtain at the vicinity of the upper edge (510a) of the curtain (510) for reversing the pull cord (520), and that both guiding rings (530, 531) are arranged in a row, whereby respectively one guiding ring (530, 531) is provided on both sides of the longitudinal median line (511) of the curtain (510) so that the pull cord connecting section (524) is situated in the meshing area of the pull cord driver (560) of the take-up shaft (550).

21. A curtain according to one of the claims 16 to 20, characterized in that the curtain (510) carries, on its reverse side (510f), three pull cords (520, 620, 720) configured as pull cord pairs (521, 621, 721) with respectively two pull cord sections (522, 523 ; 622, 623 ; 722, 723) running transversely to the take-up shaft (550), and respectively one pull cord connecting section (524, 624, 724) connecting them with each other, respectively two guiding rings (530, 531 ; 630, 631 ; 730, 731) being mounted at the vicinity of the upper edge (510a) of the curtain (510) thereon for reversing the pull cords (520, 620, 720) of each pull cord pair (521, 621, 721), and that the guiding rings (530, 531 ; 630, 631 ; 730, 731) are arranged in a row, whereby respectively three guiding rings (530, 630, 730 ; 531, 631, 731) are provided on both sides of the longitudinal median line (511) of the curtain (510) so that three pull cord connecting sections (524, 624, 724), running parallel and close to each other, are situated in the meshing area of the pull cord driver (560) of the take-up shaft (550).

22. A curtain according to one of the claims 16 to 21, characterized in that the two guiding rings (530, 531 ; 630, 631 ; 730, 731) of each pull cord pair (521, 621, 721) are placed at an equal distance from the longitudinal median line (511) of the curtain (510).

23. A curtain according to one of the claims 16 to 22, characterized in that the pull cord driver (560) is provided on the take-up shaft (550) in the area of the longitudinal median line (511) of the curtain (510).

24. A curtain according to one of the claims 16 to 23, characterized in that the pull cord driver (560) is configured hook-shaped.

25. A curtain according to one of the claims 16 to 23, characterized in that the pull cord driver (560) comprises a stopper type moulded body (561) with a hook section (562, 562') and that a recess or opening which receives the stopper type moulded body (561) of the pull cord driver (560) is provided in the shaft body of the take-up shaft (550), recess in which the pull cord driver (560) is held jammed, by means of a screw connection or of a glued connection.

26. A curtain according to one of the claims 16 to 25, characterized in that the curtain (510) is removably fixed to the fixing rail (540) by means of a Velcro band type connecting means.

27. A curtain according to one of the claims 16 to 26, characterized in that at least two U-shaped guided pull cord pairs (521, 621, 721) are provided for actuating the curtain (510), these pull cord pairs being placed side by side in a row and among which each individual pull cord pair is guided through two guiding rings (530', 531' ; 630', 631' ; 730', 731') by constituting a pull cord connecting section (524', 624', 724') running parallel to the longitudinal axis of the take-up shaft (550), and that a pull cord driver (560, 560', 560'') fixed to the take-up shaft (550) is assigned to each pull cord connecting section (524', 624', 724'), the number of pull cord drivers corresponding to the number of pull cord pairs provided.

28. A curtain according to one of the claims 16 to 27, characterized in that the take-up shaft (550) comprises at least one short shaft with a length less than the width of the curtain (510) which is placed on the fixing rail (540) at the vicinity of the upper edge of the curtain (510).

29. A curtain according to one of the claims 1 to 28, characterized in that the fixing plate (210 ; 800) and the guiding eye (203 ; 803) which is preferably rigidly connected herewith are made of a flexible, sewable and washable synthetic material, preferably of polyamide.

## Revendications

1. Rideau, en particulier rideau à resserrer avec des éléments de guidage et de renvoi pour les cordons à tirer fixés au tissu du rideau, le tissu du rideau qui porte des plaques de fixation (20) avec des anneaux ou des oeillets (21) étant fixé au moyen d'une bande de fermeture adhésive (40), constituée par une bande de tissu à longs poils (41) et une bande agrippante (141), à un rail de support (10) relié de manière fixe au bâtiment, caractérisé en ce que les plaques de fixation (20) sont reliées, pour la réalisation d'une liaison opérationnelle adhérente par force avec le rail de support (10), par des éléments de support et de liaison (30) amovibles qui absorbent les forces de traction verticales, les plaques de fixation (20) et le rail de support (10) étant pourvus de parties (41, 141) qui forment la bande de fermeture adhésive (40).

2. Rideau selon l'une des revendications 1 et 2, caractérisé en ce que les éléments de support et de liaison (30) consistent en une traverse (31) allant dans le sens horizontal, fixée ou moulée sur chaque plaque de fixation (20) et en une rainure d'engrènement (131) configurée sur le rail de support (10), allant dans le sens longitudinal du rail de support, pour les traverses des plaques de fixation (31).

3. Rideau selon lune des revendications 1 et 2, caractérisé en ce que la traverse (31) est fixée à la plaque de fixation (20) au-dessus de l'anneau ou de l'oeillet (21) et au-dessous de la première partie/bande de tissu à longs poils (41) de la bande de fermeture adhésive (40), première partie qui est fixée à la plaque de fixation (20).

4. Rideau selon l'une des revendications 1 à 3, caractérisé en ce que la rainure d'engrènement (131) est fixée au rail de support (10) au-dessous de la seconde partie/bande adhésive (141) de la bande de fermeture adhésive (40), seconde partie qui est fixée au rail de support.

5. Rideau selon l'une des revendications 1 à 4, caractérisé en ce que la traverse (31) est moulée sur la plaque de fixation (20).

6. Rideau selon l'une des revendications 1 à 5, caractérisé en ce que la profondeur de la rainure d'engrènement (131) sur le rail de support (10) correspond approximativement à la largeur de la traverse (31) sur la plaque de fixation (20).

7. Rideau selon l'une des revendications 1 à 6, caractérisé en ce que la hauteur de la rainure d'engrènement (131) sur le rail de support (10) correspond approximativement à l'épaisseur de la matière de la traverse (31) sur la plaque de fixation (20) si bien que la traverse (31) de la plaque de fixation (20), traverse qui est introduite dans la rainure d'engrènement (131), est maintenue coïncée par les surfaces de paroi ou montants (105', 105") qui délimitent la rainure d'engrènement (131).

8. Rideau selon l'une des revendications 1 à 7, caractérisé en ce que le rail de support (10) est configuré comme un profil creux et présente, sur deux surfaces latérales adjacentes (10a, 10b), respectivement une ouverture (101a ; 106) dans le sens longitudinal du rail de support pour le logement de dispositifs de fixation (16, 15) pour la disposition d'un arbre d'enroulement (17) pour le tissu du rideau ou pour la fixation du rail de support (10) à un mur de bâtiment vertical ou à un plafond de bâtiment et, sur la surface latérale (10c) opposée à la surface latérale (10a), la rainure d'engrènement (131) qui est agencée dans le sens longitudinal du rail de support.

9. Rideau selon l'une des revendications 1 à 8, caractérisé en ce que le rail de fixation (10) présente un profil de section du type traverse (100) qui est constitué par un premier profil en U (101) avec des montants horizontaux (102, 103) et une traverse (109) qui relie ceux-ci l'un à l'autre, qui est prolongée avec un premier tronçon (103a) au-delà du montant inférieur (103), le montant horizontal supérieur (102) dépassant de la traverse de jonction des montants (109) avec un tronçon (102a) et les extrémités libres (102b ; 103b) des montants (102 ; 103) présentant des tronçons coudés (102c ; 103c), tournés l'un vers l'autre, et par un second tronçon (104) agencé parallèlement au premier tronçon (103a), moulé à l'extrémité libre (103b) du montant inférieur (103) du premier profil en U (101), le premier tronçon (103a) présentant, à son extrémité libre (103a'), un troisième tronçon (105) en forme de profil en U, qui forme la rainure d'engrènement (131) pour les traverses des plaques de fixation (31), avec une ouverture d'engrènement de la traverse des plaques de fixation orientée vers l'extérieur, et le troisième tronçon (105) prolongé des deux côtés du premier tronçon de traverse (103a) et l'extrémité inférieure libre (104a) du second tronçon (104) présentant des tronçons tournés l'un vers l'autre (105b ; 104b) en formant une ouverture (106).

10. Rideau selon la revendication 9, caractérisé en ce que le tronçon supérieur (102a) qui est prolongé au-delà de la traverse de jonction des montants (109) du premier profil en U (101) et le tronçon du troisième tronçon en forme d'U (105) qui est prolongé au-delà du premier tronçon de traverse (103a) ont des longueurs qui correspondent à l'épaisseur de la matière de la bande adhésive (141) de la bande de fermeture adhésive, bande adhésive qui est fixée au rail de support (10).

11. Rideau selon l'une des revendications 1 à 10, caractérisé en ce que chaque élément de renvoi (203, 210) est constitué par une plaque de fixation (210), reliée au tissu du rideau (201), qui est de préférence reliée de manière fixe en une pièce à un oeillet de guidage (203) qui pend de celle-ci.

12. Rideau selon la revendication 11, caractérisé en ce que la plaque de fixation (210) est reliée à une bande de fermeture adhésive textile (207) qui est fixée à son tour à une baguette (208), ou équivalent, reliée de manière fixe au bâtiment.

13. Rideau selon la revendication 11, caractérisé en ce que la plaque de fixation (210) est fixée à une bande porteuse de rideau, par exemple une bande à boucles (105), dont les boucles pendant par des crochets sur des galets (206) qui circulent dans une glissière (204) reliée de manière fixe au bâtiment, le cas échéant par un support (213).

14. Rideau selon la revendication 11, caractérisé en ce que la plaque de fixation (210) est fixée à l'extrémité supérieure de la matière du rideau à resserrer qui forme une boucle (212) qui passe sur une barre (211) ou un bourrelet (214).

15. Rideau selon la revendication 11, caractérisé en ce que l'élément de renvoi (203, 210) est constitué par deux plaques d'extrémité (210a, 210b) reliées l'une à l'autre par une traverse de jonction (203') relativement étroite, de préférence ronde, plaques d'extrémité qui sont rabattues ensemble et collées ou soudées ensemble.

16. Rideau selon l'une des revendications 1 à 15, le rideau étant constitué par un rideau (510), un rail de fixation (540) auquel le rideau (510) est fixé de manière amovible avec son arête marginale supérieure (510a), un arbre d'enroulement (550) positionné rotatif sur le rail de fixation (540) à proximité de l'arête marginale supérieure (510a) du rideau (510), pourvu à l'une de ses extrémités d'un entraînement (551) pouvant être actionné au moyen d'un cordon de commande ou d'une chaîne de commande (555) pour un certain nombre de cordons à tirer (520, 620, 720), pouvant être enroulés sur celui-ci, qui sont fixés à l'une de leurs extrémités à l'arête marginale inférieure (510b) du rideau (510) et qui traversent des boucles de guidage (525) placées en étant réparties entre l'arête marginale supérieure (510a) et l'arête marginale inférieure (510b) du rideau, et par un certain nombre d'anneaux de guidage (530, 531, 630, 631, 730, 731) placés dans la zone de l'arbre d'enroulement (550) qui sont fixés de manière fixe ou amovible et qui sont traversés par des cordons à tirer, caractérisé en ce que le rideau (510) qui est fixé de manière amovible sur l'arbre d'enroulement (550) peut être enroulé sur l'arbre d'enroulement au moyen de cordons à tirer et peut en être déroulé, les cordons à tirer (520, 620, 720) étant configurés comme des paires de cordons à tirer (521, 621, 721), guidées en forme d'U et traversant des anneaux de guidage (530, 531, 630, 631, 730, 731), avec des tronçons de jonction de cordon à tirer (524, 624, 724) centraux, allant parallèlement à l'axe longitudinal de l'arbre d'enroulement (550) et superposés, qui sont saisis, pour le processus d'enroulement et de déroulement du rideau, par au moins un toc d'entraînement de cordon à tirer (560) fixé centré ou excentrique sur la périphérie de l'arbre de déroulement (550).

17. Rideau selon la revendication 16, caractérisé en ce que le toc d'entraînement de cordon à tirer (560) est maintenu déplaçable longitudinalement dans une fente longitudinale (580) configurée à la périphérie de l'arbre d'enroulement (550) et allant dans le sens longitudinal de l'arbre d'enroulement et peut être bloqué dans n'importe quelle position sur l'arbre d'enroulement.

18. Rideau selon l'une des revendications 16 et 17, caractérisé en ce que le rideau (510) présente, sur son envers (510f), au moins un cordon à tirer (520, 620, 720), qui traverse en forme d'U deux anneaux de guidage (530, 531 ; 630, 631 ; 730, 731) fixés au rideau (510) au voisinage de son arête marginale supérieure (510a), avec deux tronçons de cordon à tirer (522, 523 ;622, 623 ; 722, 723) allant transversalement par rapport à l'arbre d'enroulement (550) et fixés avec leurs extrémités libres à l'arête marginale inférieure (510b) du rideau (510) et avec un tronçon de jonction de cordon à tirer (524, 624, 724) configuré entre les deux anneaux de guidage (532, 532 ;630, 631 ; 730, 731), allant parallèlement à l'arbre d'enroulement (550), reliant les tronçons de cordon à tirer (522, 523 ; 622, 623 ; 722, 723) et l'arbre d'enroulement (550) porte, sur sa périphérie, au moins un toc d'entraînement de cordon à tirer (560) en forme d'ergot ou de crochet, situé avec sa zone de circulation dans la zone des tronçons de jonction de cordon à tirer (524, 624, 724), toc d'entraînement qui, lorsque le rideau (510) est à l'état desserré, n'est pas en prise avec le ou les tronçon(s) de jonction de cordon à tirer (524, 624, 724) et qui, pour enrouler les cordons à tirer (520, 620, 720) ou leurs tronçons de cordon à tirer (522, 523 ; 622, 623 ; 722, 723) sur l'arbre d'enroulement (550), saisit les tronçons de jonction de cordon à tirer (524, 624, 724) pendant le processus de resserrement du rideau, l'arbre d'enroulement (550) étant en rotation.

19. Rideau selon l'une des revendications 16 à 18, caractérisé en ce que le rideau (510) présente, sur son envers (510f), comme cordon à tirer (520) au moins une paire de cordons à tirer (521, 621, 721) avec deux tronçons de cordon à tirer (522, 523 ; 622, 623 ; 722, 723), qui s'étendent sur toute la longueur du rideau et qui sont guidés à un écart l'un de l'autre, qui sont reliés par un tronçon de jonction de cordon à tirer (524, 624, 724) guidé parallèlement à l'arête marginale supérieure (10a) du rideau (510) et, au voisinage de son arête marginale supérieure (510a), des deux côtés de sa ligne médiane longitudinale (511), un nombre de respectivement deux anneaux de guidage (530, 531 ; 630, 631 ; 730, 731), reliés de manière amovible au rideau (510), correspondant au nombre des paires de cordons à tirer (521, 621, 721) prévues sur le rideau (510), anneaux qui sont traversés par les deux tronçons de cordon à tirer (522, 523 ; 622, 623 ; 722, 723) de chacune des paires de cordons à tirer (521, 621, 721) pour former le tronçon de jonction de cordon à tirer (524, 624, 724) et par lesquels les deux tronçons de cordon à tirer (522, 523 ; 622, 623 ; 722, 723) de chacune des paires de cordons à tirer (521, 621, 721) sont retournés, et que l'arbre d'enroulement (550) présente, sur sa périphérie, au moins un toc d'entraînement de cordon à tirer (560) en forme d'ergot ou de crochet, situé avec sa zone de circulation dans la zone du tronçon de jonction de cordon à tirer (524, 624, 724) ou des tronçons de jonction de cordon à tirer (524, 624, 724), toc d'entraînement qui, lorsque le rideau (510) est à l'état desserré, n'est pas en prise avec le ou les tronçon(s) de jonction de cordon à tirer (524, 624, 724) et qui, pour enrouler les cordons à tirer (520, 620, 720) ou leurs tronçons de cordon à tirer (522, 523 ; 622, 623 ; 722, 723) sur l'arbre d'enroulement (550), saisit les tronçons de jonction de cordon à tirer (524, 624, 724) pendant le processus de resserrement du rideau, l'arbre d'enroulement (550) étant mis en rotation.

20. Rideau selon l'une des revendications 16 à 19, caractérisé en ce que le rideau (510) porte, sur son envers (510f), comme cordon à tirer (520) au moins une paire de cordons à tirer (521) avec deux tronçons de cordon à tirer (522, 523) allant transversalement par rapport à l'arbre d'enroulement (550) et un tronçon de jonction de cordon à tirer (524) reliant ceux-ci l'un à l'autre, deux anneaux de guidage (530, 531) étant fixés au voisinage de l'arête marginale supérieure (510a) du rideau (510) sur celui-ci pour retourner le cordon à tirer (520) et que les deux anneaux de guidage (530, 531) sont placés en une rangée, respectivement un anneau de guidage (530, 531) étant prévu des deux côtés de la ligne médiane longitudinale (511) du rideau (510) si bien que le tronçon de jonction de cordon à tirer (524) se situe dans la zone d'engrènement du toc d'entraînement de cordon à tirer (560) de l'arbre d'enroulement (550).

21. Rideau selon l'une des revendications 16 à 20, caractérisé en ce que le rideau (510) porte, sur son envers (510f), trois cordons à tirer (520, 620, 720), configurés comme paires de cordons à tirer (521, 621, 721), avec respectivement deux tronçons de cordon à tirer (522, 523 ;622, 623 ; 722, 723) allant transversalement par rapport à l'arbre d'enroulement (550) et respectivement un tronçon de jonction de cordon à tirer (524, 624, 724) qui relie ceux-ci l'un à l'autre, respectivement deux anneaux de guidage (530, 531 ; 630, 631 ; 730, 731) étant fixés au voisinage de l'arête marginale supérieure (510a) du rideau (510) sur celui-ci pour renvoyer les cordons à tirer (520, 620, 720) de chacune des paires de cordons à tirer (521, 621, 721) et que les anneaux de guidage (530, 630, 730 ; 531, 631, 731) sont placés en une rangée, respectivement trois anneaux de guidage (530, 630, 730; 531, 631, 731) étant prévus des deux côtés de la ligne médiane longitudinale (511) du rideau (510) si bien que trois tronçons de jonction de cordon à tirer (524, 624, 724) parallèles et passant très près l'un de l'autre sont configurés dans la zone d'engrènement du toc d'entraînement de cordon à tirer (560).

22. Rideau selon l'une des revendications 16 à 21, caractérisé en ce que les deux anneaux de guidage (530, 531 ; 630, 631 ; 730, 731) de chacune des paires de cordons à tirer (521, 621, 721) sont placés à la même distance de la ligne médiane longitudinale (511) du rideau (510).

23. Rideau selon l'une des revendications 16 à 22, caractérisé en ce que le toc d'entraînement de cordon à tirer (560) est prévu sur l'arbre d'enroulement (550) dans la zone de la ligne médiane longitudinale (511) du rideau (510).

24. Rideau selon l'une des revendications 16 à 23, caractérisé en ce que le toc d'entraînement de cordon à tirer (560) est configuré en forme de crochet.

25. Rideau selon l'une des revendications 16 à 23, caractérisé en ce que le toc d'entraînement de cordon à tirer (560) est constitué par un corps moulé du type bouchon (561) avec un appendice en forme de crochet (562, 562') et qu'un évidement ou une perforation, qui loge le corps moulé de type bouchon (561) est prévu dans le corps de l'arbre d'enroulement (550), évidemment dans lequel le toc d'entraînement de cordon à tirer (560) est maintenu par justement serré, par un assemblage à vis ou un assemblage collé.

26. Rideau selon l'une des revendications 16 à 25, caractérisé en ce que le rideau (510) est fixé de manière amovible au rail de fixation (540) au moyen d'un moyen de fixation du type attache agrippante.

27. Rideau selon l'une des revendications 16 à 26, caractérisé en ce que, pour l'actionnement du rideau (510), au moins deux paires de cordons à tirer (521, 621, 721), guidées en forme d'U' sont prévues qui sont placées en rangée l'une à côté de l'autre et dont chaque paire individuelle de cordons à tirer traverse deux anneaux de guidage (530', 531' ; 630', 631' ; 730', 731') en formant un tronçon de jonction de cordon à tirer (524', 624', 724') passant parallèlement à l'axe longitudinal de l'arbre d'enroulement (550) et qu'un toc d'entraînement de cordon à tirer (560, 560', 560''), fixé à l'arbre d'enroulement (550), est attribué à chaque tronçon de jonction de cordon à tirer (524', 624', 724') dont le nombre correspond au nombre des paires de cordons à tirer prévues.

28. Rideau selon l'une des revendications 16 à 27, caractérisé en ce que l'arbre d'enroulement (550) est constitué par au moins un arbre court avec une longueur inférieure à la largeur du rideau (510) qui est placé sur le rail de fixation (540) au voisinage de l'arête marginale supérieure du rideau (510).

29. Rideau selon l'une des revendications 1 à 28, caractérisé en ce que la plaque de fixation (210 ; 800 et l'oeillet de guidage (203 ; 803) qui est relié de préférence de manière fixe à celle-ci sont en un plastique flexible lavable pouvant être cousu, de préférence en polyamide.
